# EUROPÄISCHE PATENTSCHRIFT

(11) **EP 1 438 639 B1**
(45) Veröffentlichungstag und Bekanntmachung des Hinweises auf die Patenterteilung: **16.12.2009**
(21) Anmeldenummer: 02781287.4
(22) Anmeldetag: 25.10.2002
(51) Int. Cl.: G03G 21/00

(54) **VERFAHREN UND VORRICHTUNG ZUR REINIGUNG VON TRÄGERELEMENTEN IN DRUCKERN ODER KOPIERERN UNTER ANWENDUNG VON MAGNETFELDERN**
METHOD AND DEVICE FOR CLEANING SUPPORT ELEMENTS IN PRINTERS OR COPIERS BY MEANS OF MAGNETIC FIELDS
PROCEDES ET DISPOSITIFS POUR NETTOYER DES ELEMENTS DE SUPPORT DANS DES IMPRIMANTES OU DES COPIEURS PAR UTILISATION DE CHAMPS MAGNETIQUES

(30) Priorität: 26.10.2001 DE 10152892
(43) Veröffentlichungstag der Anmeldung: 21.07.2004
(73) Patentinhaber: Océ Printing Systems GmbH, 85586 Poing (DE)
(72) Erfinder: HÖLLIG, Uwe, 81827 München (DE); SCHULMEISTER, Peter, 85276 Pfaffenhofen (DE); SELINGER, Ralf, 81929 München (DE); MAESS, Volkhard, 85652 Pliening (DE)
(74) Vertreter: Schaumburg, Thoenes, Thurn, Landskron, Eckert
(86) Internationale Anmeldenummer: PCT/EP2002/011953
(87) Internationale Veröffentlichungsnummer: WO 2003/036393

(56) Entgegenhaltungen:
- DE-A- 3 246 940
- DE-A- 3 940 079
- PATENT ABSTRACTS OF JAPAN vol. 013, no. 102 (P-841), 10. März 1989 (1989-03-10) & JP 63 281186 A (RICOH CO LTD), 17. November 1988 (1988-11-17)
- PATENT ABSTRACTS OF JAPAN vol. 018, no. 081 (P-1690), 9. Februar 1994 (1994-02-09) & JP 05 289523 A (KONICA CORP), 5. November 1993 (1993-11-05)
- PATENT ABSTRACTS OF JAPAN vol. 016, no. 460 (P-1427), 24. September 1992 (1992-09-24) & JP 04 163479 A (HITACHI METALS LTD;OTHERS: 01), 9. Juni 1992 (1992-06-09)
- PATENT ABSTRACTS OF JAPAN vol. 011, no. 097 (P-560), 26. März 1987 (1987-03-26) & JP 61 248074 A (FUJI XEROX CO LTD), 5. November 1986 (1986-11-05)
- PATENT ABSTRACTS OF JAPAN vol. 007, no. 142 (P-205), 22. Juni 1983 (1983-06-22) & JP 58 055960 A (FUJI XEROX KK), 2. April 1983 (1983-04-02)
- PATENT ABSTRACTS OF JAPAN vol. 2000, no. 05, 14. September 2000 (2000-09-14) & JP 2000 035736 A (MITA IND CO LTD), 2. Februar 2000 (2000-02-02)

## Beschreibung

Die Erfindung betrifft eine elektrofotografische Druck- oder Kopiervorrichtung, bei der eine Toneranlagerungseinheit elektrisch geladene Tonerteilchen auf die Oberfläche eines ersten Trägerelementes anlagert. Zumindest ein Teil der angelagerten Tonerteilchen wird von dem ersten Trägerelement auf ein zweites Trägerelement übertragen. Eine Reinigungseinheit entfernt verbleibende Tonerteilchen von dem ersten Trägerelement. Ein weiterer Aspekt der Erfindung betrifft eine Vorrichtung zum Reinigen einer Walze von Tonerteilchen in einem elektrofotografischen Drucker oder Kopierer, auf deren Oberfläche ein Teilchengemisch aus elektrisch geladenen Tonerteilchen und ferromagnetischen Trägerteilchen gefördert wird. Weiterhin sind Verfahren zum Betreiben eines elektrofotografischen Druckers oder Kopierers und zum Reinigen einer Walze in einem elektrofotografischen Drucker oder Kopierer angegeben.

Bei elektrofotografischen Druckern oder Kopierern werden Bildentwicklungsverfahren genutzt, die elektrostatische Ladungsbilder auf Oberflächen, z.B. Ladungsbilder auf einem Fotoleiter, über einen Luftspalt oder in direktem Kontakt mit triboelektrisch geladenem Toner entwickeln, der sich auf der Oberfläche eines Applikatorelements befindet. Ein solches Applikatorelement kann z.B. als Walze oder als Endlosband ausgeführt sein. Die Tonerteilchen werden vor der Übertragung auf das Applikatorelement triboelektrisch geladen. Bei bekannten Druckern oder Kopierern wird ein Zweikomponentengemisch aus Tonerteilchen und ferromagnetischen Trägerteilchen erzeugt. Das Zweikomponentengemisch wird im Drucker oder Kopierer gemischt, so daß die Tonerteilchen an den Trägerteilchen reiben, wodurch sie triboelektrisch aufgeladen werden.

Es gehört zum allgemeinen Stand der Technik, Oberflächen mit Tonerteilchen einzufärben, die in einem Zweikomponentengemisch enthalten sind. Eine Magnetwalzenanordnung transportiert das Zweikomponentengemisch in einen Bereich mit geringem Abstand zwischen der Magnetwalzenanordnung und der einzufärbenden Oberfläche, wobei ein Magnetfeld eines Magnetelements auf das Zweikomponentengemisch einwirkt. In diesem Bereich wird eine Magnetbürste ausgebildet, die Trägerteilchen und Tonerteilchen enthält, wobei nur letztere auf die einzufärbende Oberfläche übertragen werden. Die Trägerteilchen werden auf Grund des Magnetfeldes zurückgehalten.

Die Übertragung der Tonerteilchen von der Magnetwalzenanordnung auf das Applikatorelement erfolgt bei anderen bekannten Druckern oder Kopierern über einen Luftspalt zwischen der Magnetwalze und dem Applikatorelement, der nicht vollständig von der Ansammlung des Zweikomponentengemischs überbrückt wird. Das Übertragen der Tonerteilchen auf die Applikatorelementoberfläche kann durch eine Übertragungshilfsspannung, d.h. durch einen Potentialunterschied zwischen Magnetwalze und Applikatorelement, unterstützt werden. Während eines Bildentwicklungsvorgangs wird der Toner entsprechend einer Ladungsverteilung eines latenten Ladungsbildes von der Applikatorelementoberfläche über einen Luftspalt oder durch direkten Kontakt auf die ladungsbildtragende Oberfläche, z.B. auf die Oberfläche einer Fotoleitertrommel oder eines Fotoleiterbandes, übertragen. Entsprechend dem latenten Ladungsbild verbleiben Tonerteilchen auf der Oberfläche des Applikatorelements in Form eines Bildnegativs des entwickelten Ladungsbildes. Vor einem erneuten Auftrag einer geschlossenen homogenen Tonerschicht auf das Applikatorelement müssen die auf dem Applikatorelement zurückgebliebenen Tonerteilchen von dem Applikatorelement entfernt werden. Die unbedruckte Fläche einer Druckseite mit Text beträgt durchschnittlich etwa 95% der Gesamtfläche. Somit muss beim Drucken einer solchen durchschnittlichen Druckseite etwa 95% der auf das Applikatorelement angelagerten Tonerteilchenmenge von diesem wieder entfernt werden. Je nach Art des einzufärbenden Druckbildes sind 0 bis 100% der Tonerteilchenmenge vom Applikatorelement wieder zu entfernen.

Bei Drucksystemen mit hoher Druckgeschwindigkeit erfolgt die Reinigung des Applikatorelementes mit Hilfe bekannter Reinigungsvorrichtungen nur unzureichend. Nach mehrmaligem Anlagern von Tonerteilchen auf dem Applikatorelement und nach nicht vollständigem Reinigen der nach dem Einfärben des latenten Ladungsbildes auf dem Applikatorelement verbleibenden Tonerteilchen bilden diese eine ungleichmäßig dicke Schicht auf dem Applikatorelement. Die unterschiedlich dicke inhomogene Tonerschicht kann Druckbildstörungen verursachen, wie z.B. den sogenannten Memory-Effekt. Beim Memory-Effekt ist in eingefärbten Bereichen des Druckbildes das vorhergehende Druckbild sichtbar infolge der inhomogenen Tonerschicht auf dem Applikatorelement, die als Druckbild auf ein zu bedrukkendes Medium übertragen wird. Für einen qualitativ hochwertigen Druck ist deshalb vor dem erneuten Anlagern von Toner auf dem Applikatorelement ein vollständiges Entfernen der verbliebenen Tonerteilchen erforderlich.

Wird bei einer Fotoleitertrommel das latente Ladungsbild entwickelt, d.h. entsprechend der Ladungsverteilung mit Tonerteilchen eingefärbt, und wird das Tonerbild auf ein Trägermaterial umgedruckt, so verbleiben einige Reste des Tonerbildes auf der Oberfläche der Fotoleitertrommel zurück. Diese Tonerreste müssen vor dem erneuten Aufbringen eines latenten Ladungsbildes auf die Fotoleitertrommel von dieser entfernt werden.

Ebenfalls ist es in Druck- oder Kopiervorrichtungen erforderlich, Tonerteilchen von Fotoleiterbändern, Transferbändern und von Magnetwalzen zu entfernen, um den elektrofotografischen Prozess nicht zu beeinträchtigen und eine hohe Druckqualität zu gewährleisten.

Bei bekannten Druck- oder Kopiervorrichtungen erfolgt das Reinigen, d.h. das Entfernen der Tonerreste, von Fotoleitertrommeln mit Hilfe von Kunststoffbürsten, die direkten Kontakt mit der Oberfläche der Fotoleitertrommel haben. Dabei tritt Verschleiß sowohl an den Kunststoffbürsten selber als auch an der Fotoleitertrommel auf. Weiterhin werden die zu entfernenden Tonerteilchen einer erheblichen mechanischen Beanspruchung während des Reinigungsprozesses mit solchen Bürsten unterzogen, wodurch die physikalischen Eigenschaften der Tonerteilchen negativ verändert werden.

Aus der Druckschrift US 4,383,497 ist eine Anordnung zur Reinigung eines Applikatorelementes bekannt, bei der mit Hilfe einer Abstreifklinge, die in direktem Kontakt zur Oberfläche des Applikatorelements steht, die Tonerteilchen von dem Applikatorelement mechanisch abgestreift werden. Die Tonerteilchen werden dabei mechanisch stark beansprucht, d.h. es werden hohe mechanische Druck- und Scherkräfte auf die Tonerteilchen ausgeübt. Die mechanische Beanspruchung der Tonerteilchen führt zu einer negativen Änderung der physikalischen Eigenschaften oder sogar zu einem Funktionsverlust des Tonermaterials, wodurch bei einer Wiederverwendung dieser Tonerteilchen zum Entwickeln nachfolgender Druckbilder Druckbildstörungen auftreten können. Solche Klingen sind z.B. aus Kunststoff, Metall oder aus mit Keramik beschichteten Metall hergestellt. Der direkte Kontakt zwischen Klinge und Applikatorelement bewirkt vor allem bei der Klinge einen hohen Verschleiß. Der Verschleiß ist in Bereichen der Klinge unterschiedlich, wodurch bei einer verschlissenen Klinge eine ungleichmäßige Reinigung des Applikatorelements erfolgt. Bei Hochleistungsdrucksystemen muss diese Klinge häufig ausgetauscht werden. Durch die mechanische Reibung zwischen Klinge und Applikatorelement kann außerdem die Oberfläche des Applikatorelementes beschädigt werden. Eine solche Beschädigung kann die Funktion des Applikatorelementes insgesamt beeinträchtigen.

Aus dem Dokument DE 41 05 261 A1 ist eine Bilderzeugungseinrichtung mit zwei identischen Bilderzeugungseinheiten bekannt. Eine erste Bilderzeugungseinheit ist in einer Entwicklungsposition angeordnet und arbeitet als Entwicklungseinheit. Die zweite Bilderzeugungseinheit ist in einer Reinigungsposition angeordnet und arbeitet als Reinigungseinheit.
Die Bilderzeugungseinheiten werden alternativ und wiederholt in die Entwicklungsposition und in die Reinigungsposition gebracht. Dadurch wird das in einer Bilderzeugungseinrichtung enthaltene Teilchengemisch zum Auftrag von Tonermaterial und zu einem anderen Zeitpunkt zum Reinigen genutzt.

Aus dem Dokument US 4,141,165 ist ein elektrostatischer Kopierer bekannt, bei dem Magnetbürsten zum Einfärben eines Ladungsbildes einer Fotoleitertrommel und zum Entfernen von Resttoner von der Fotoleitertrommel eingesetzt werden. Zum Auftragen und Reinigen wird eine Walze genutzt, die im Inneren ortsfeste Magnete enthält. Mit Hilfe der Magnete wird die Magnetbürste erzeugt. Mit Hilfe von Rakeln, deren Schneide auf der Oberfläche der Walze schabt, wird ein Teilchengemisch von der Oberfläche der Walze entfernt.

Aus dem Dokument DE 32 46 940 A1 ist eine Magnetbürsten-Reinigungsvorrichtung für ein Kopiergerät bekannt. Mit Hilfe einer Magnetbürsteneinrichtung wird erreicht, daß ein Gemisch aus einem magnetischen Träger und dem Toner gleitend über die Oberfläche eines Fotoleiters hinweggeht und auf der Fotoleiteroberfläche haftende Tonerreste abnimmt. Der abgereinigte Toner wird mit Hilfe einer Tonerrückgewinnungseinrichtung zugeführt, die mehrere Walzen enthält. Auf den Walzen der Tonerrückgewinnungseinrichtung haftendes Tonermaterial wird mit Hilfe von auf diesen Walzen schabenden Rakeln von diesen entfernt.

Aus dem Dokument DE 32 41 819 C2 ist eine Magnetbürstenreinigungseinrichtung bekannt, bei der eine Reinigungswalze vorgesehen ist, in deren Inneren ortsfeste Magneten vorgesehen sind, die Magnetbürsten erzeugen. Die Magnetbürste streift über die Oberfläche einer Fotoleitertrommel und reinigt Resttoner von dieser ab, der nach dem Umdrducken eines Tonerbildes auf der Fotoleitertrommel verbleibt. Das abgereinigte Tonermaterial wird von der Magnetwalze auf eine zweite Walze übertragen. Mit Hilfe eines Abstreifers, der an der Oberfläche der zweiten Walze anliegt, wird das Tonermaterial von der Oberfläche der zweiten Walze abgeschabt.

Aus dem Dokument JP 2000267397 A sind Magnetwalzen bekannt, die zum Einfärben eines Ladungsbildes einer Fotoleitertrommel und zum Abreinigen von Resttoner von der Fotoleitertrommel genutzt werden. Zwei aneinanderstoßende Magnetelemente, die gegenüber der Oberfläche der Fotoleitertrommel angeordnet sind, wird der Kontakt der Magnetbürste mit der Oberfläche der Fotoleitertrommel verhindert. Die Magnete der Magnetwalze rotieren mit der Magnetwalze.

Aus dem Dokument DE 32 49 767 ist eine Reinigungseinrichtung für die Entfernung von Entwicklerteilchen von einer Abbildungsfläche eines beweglichen, fotoleitfähigen Bandes in einem elektrofotografischen Kopiergerät bekannt. Mit Hilfe dieser Reinigungseinrichtung wird auch die Rückseite des Bandes von etwaigen Tonerresten und Staubablagerungen gereinigt. Mit Hilfe eines Abstreifers wird das Band gegen eine Reinigungswalze gedrückt. Der Abstreifer wird mittels einer Platte aus einem magnetisierbaren Material durch in der Reinigungswalze angeordnete Magnete gegen die Reinigungswalze gedrückt.

Aus dem Dokument DE 39 40 079 C2 ist ein Verfahren zum Entfernen einer dünnen Schicht von einem bewegbaren fotoleitfähigen Teil einer Bilderzeugungseinrichtung bekannt. Dabei wird Tonermaterial, das sich auf einer Walzenoberfläche - befindet, mit Hilfe eines Abstreifers entfernt, der das Tonermaterial von der Walzenoberfläche schabt.

Aufgabe der Erfindung ist es, elektrofotografische Druck- oder Kopiervorrichtungen sowie Verfahren zum Betreiben elektrofotografischer Druck- oder Kopiervorrichtungen anzugeben, bei denen eine hohe Druckqualität erreicht wird, wobei eine geringe Beanspruchung des Teilchengemisches aus ferromagnetischen Trägerteilchen und elektrisch geladenen Tonerteilchen erfolgt. Weiterhin sind Vorrichtungen und Verfahren zum Reinigen einer Walze in einem elektrofotografischen Drucker oder Kopierer anzugeben, die einen wartungsfreien Betrieb der Vorrichtungen zum Reinigen gewährleisten.

Aus dem Dokument JP-A-63281186 ist eine Anordnung mit einer Magnetwalze zum Transport eines Teilchengemischs aus Tonerteilchen und Trägerteilchen auf deren Oberfläche bekannt. Im Inneren der Walze sind zwei Magnetelemente nebeneinander angeordnet, deren dem Teilchengemisch zugewandten benachbarten Pole gleichartig sind. Durch das durch die Magnetelemente erzeugte Magnetfeld wird das Teilchengemisch im Bereich dieser Magnetelemente von der Walzenoberfläche abgehoben und die Tonerteilchen mit den Trägerteilchen vermischt, so dass die Tonerkonzentration in radialer Richtung zu der Magnetwalze gleichmäßig verteilt ist. Durch das Abheben wird ein Reinigungseffekt der Walzenoberfläche erreicht. Ferner ist eine Rakel zur Begrenzung der aufgetragenen Schichthöhe bekannt.

Aus dem Dokument JP-A-58055960 ist eine Anordnung mit einer Toneranlagerungseinheit zum Anlagern von Tonermaterial auf einer Fotoleitertrommel sowie mit einer Reinigungseinheit zum Reinigen der Fotoleitertrommel bekannt. Ein Teilchengemisch aus Trägerteilchen und Tonerteilchen dient zum Anlagern des Tonermaterials auf die Fotoleitertrommel und wird anschließend zur Reinigungseinheit transportiert und zum Reinigen genutzt.

Diese Aufgabe wird für eine elektrofotografische Druck- oder Kopiervorrichtung mit den Merkmale des Patentanspruchs 1 gelöst. Vorteilhafte Weiterbildungen der Erfindung sind in den abhängigen Ansprüchen angegeben.

Mit Hilfe einer erfindungsgemäßen Vorrichtung werden auf der Oberfläche einer Walze eines elektrofotografischen Druckers oder Kopierers abgelagerte Tonerteilchen mit geringem.Aufwand zuverlässig entfernt. Im Inneren der Walze sind zwei Magnetelemente ortsfest angeordnet, von denen jeweils ein Pol zur Walzenoberfläche"hin gerichtet ist, so daß sie annähernd in die gleiche Richtung wirken. Die Magnetelemente sind in Drehrichtung der Walze gesehen in einem Abstand zueinander derart angeordnet, daß die Trägerteilchen an den Magnetelementen verharren und erhabene Ansammlungen, sogenannte Magnetbürsten, bilden, wobei die Trägerteilchen bei einer Drehbewegung der Walze auf deren Oberfläche reiben. Die Reinigungsvorrichtung entfernt zuverlässig die an deren Oberfläche haftenden Tonerteilchen und benötigt im elektrofotografischen Drucker oder Kopierer keinen zusätzlichen Platz, da die Magnetelementte im Inneren der Walze angeordnet sind.

Die Vorrichtung arbeitet verschleißfrei und bewirkt eine zusätzliche triboelektrische Aufladung des Toners. Zum Betreiben der Vorrichtung ist Hilfsenergie nicht erforderlich. Weiterhin ist die Vorrichtung für verschiedene Teilgemische aus Tonerteilchen und Trägerteilchen geeignet. Die Reinigung erfolgt auch bei einer Änderung der physikalischen Eigenschaften eines in einer Druck- oder Kopiereinrichtung genutzten Teilchengemisches zuverlässig. Mit zunehmender Nutzungsdauer treten solche Änderungen durch mechanische Beanspruchung der Tonerteilchen auf. Die dem Teilchengemisch zugewandten benachbarten Pole der beiden Magnetelemente sind gleichartig, d.h. die Magnetfelder dieser Pole wirken in etwa in die gleiche Richtung, so daß zwischen den Magnetelementen auf der Walzenoberfläche eine geringe Feldstärke vorhanden ist. Die Feldvektoren der Magnetfelder haben in diesem Bereich auf der Walzenoberfläche einen entgegengesetzten Richtungssinn, so daß dort bei etwa gleichartigen Magnetelementen keine resultierende Feldstärke vorhanden ist. An den Magnetelementen verharrt das Teilchengemisch auf der Walzenoberfläche und bildet erhabene Ansammlungen, in denen bei einer Drehbewegung der Walze eine rotierende walzenförmige Bewegung innerhalb des Teilchengemisches erzeugt wird. Das Teilchengemisch reibt bei dieser Bewegung die an der Walzenoberfläche haftenden Tonerteilchen ab.

Bei einer vorteilhaften Ausführungsform der Vorrichtung sind die Magnetelemente derart angeordnet, daß mindestens ein Teil der Trägerteilchen in einem Teilbereich zwischen den zwei Magnetelementen durch die Magnetfelder der Magnetelemente auf die Trägerteilchen wirkenden Kräfte von der Walzenoberfläche gelöst wird, wobei das Teilchengemisch im Bereich der Magnetelemente bei einer Drehbewegung der Walze besonders gut verwirbelt wird. Dadurch wird erreicht, daß Tonerteilchen, die sich auf der Walzenoberfläche befinden, von dieser gelöst und vollständig abgerieben werden, wobei die mechanische Beanspruchung des Teilchengemisches gering ist. Die physikalischen Eigenschaften des Teilchengemisches bleiben gleich. Die auf der äußeren Umfangsfläche der Walze elektrostatisch angelagerten Tonerteilchen können bei dieser Ausführungsform besonders wirksam entfernt werden. Bei einer Drehbewegung der Walze wird in die Bereiche auf der Walzenoberfläche Trägerteilchen nachgefördert, wodurch auch ein Teil des in diesen Bereichen verharrenden Teilchengemischs weitertransportiert wird. Mit diesem Teilchengemisch werden auch die abgeriebenen Tonerteilchen abtransportiert, so daß ein Austausch des verharrenden Teilchengemischs stattfindet.

Auch ist es vorteilhaft, die Achsen der Pole der Magnetelemente radial zur Drehachse auszurichten, da dadurch eine maximale Feldwirkung der im Inneren der Walze statisch, d.h. ortsfest, angeordneten Magnetelemente auf die Trägerteilchen erzielt wird.

Bei einer anderen Ausführungsform der Erfindung ist zusätzlich zu den Magnetelementen eine Rakel im vorbestimmten Abstand zur Walzenoberfläche angeordnet. Vorteilhaft ist es dabei, die Rakel in Drehrichtung der Walze nach dem ersten und zweiten Magnetelement in der Nähe des zweiten Magnetelements anzuordnen. Auch ist es vorteilhaft, die Rakel in der unteren Walzenhälfte anzuordnen. Die Verwirbelung des Teilchengemisches zum Abreiben der Tonerteilchen von der Oberfläche der Walze und das Trennen des Teilchengemisches von der Walzenoberfläche erfolgt durch das Anordnen der Rakel wirkungsvoll und mit geringem konstruktiven Aufwand.

Bei einer anderen vorteilhaften Ausführungsform hat die äußere Umfangsfläche der Walze eine Rauhigkeit im Bereich von 1 bis 5000 µm. Die Rauhigkeit Walzenoberfläche kann durch Flammspritzen mit einer hohen Qualität kostengünstig hergestellt werden, wobei eine Schicht erzeugt wird, die Aluminium, Chrom, Nickel, Kupfer, leitfähigen Kunststoff und/oder einen Kunststoff mit einer leitfähigen Schicht enthält. Dadurch kann die Oberfläche der Walze mit einem eingestellten Potential beaufschlagt werden, um z.B. das Übertragen von Tonerteilchen auf diese Walze bzw. von dieser Walze zu unterstützen. Auch lassen sich Walzen und Oberflächen aus diesen Materialien einfach und kostengünstig herstellen.

Als besonders vorteilhaft hat es sich erwiesen, die benachbarten Kanten der beiden Magnetelemente in einem Abstand im Bereich von 0,01 bis 10mm anzuordnen, da bei diesem Abstand eine besonders gründliche Reinigung erfolgt. Dieser Abstandsbereich ist jedoch von der Feldstärke der eingesetzten Magnetelemente, von der Umfangsgeschwindigkeit der Walze, von dem verwendeten Teilchengemisch, vor allem von den verwendeten Trägerteilchen, sowie vom Abstand zwischen dem Magnetelement und der äußeren Umfangsfläche der Walze abhängig. Die Reinigungsvorrichtung kann an die Betriebsbedingungen des Druckers oder Kopierers durch Verändern des Abstandes zwischen den Magnetelementen und/oder durch den Einsatz von Magnetelementen mit anderen Feldstärken einfach angepasst werden.

Die bei dieser Reinigungsvorrichtung eingesetzte Walze kann weitere Magnetelemente zum Erzeugen von auf der Walzenoberfläche erhabene Teilchenansammlungen, von sogenannten Magnetbürsten, enthalten. Die Magnetelemente sind bei weiteren vorteilhaften Ausführungsformen Permanentmagnete. Dies ist besonders vorteilhaft, da für Permanentmagnete im Unterschied zu Elektromagneten keine Hilfsenergie benötigt wird.

Durch ein erfindungsgemäßes Verfahren zum Reinigen einer Walze in einem elektrofotografischen Drucker oder Kopierer erfolgt eine gründliche und verschleißfreie Reinigung der Walze. Zum Reinigen sind keine weiteren Zusatzaggregate erforderlich, wodurch zum Reinigen kein zusätzlicher Platz für die Reinigungseinrichtung benötigt wird. Die Tonerteilchen werden zudem durch den Reinigungsprozess triboelektrisch aufgeladen. Die Reinigung der Walze erfolgt nahezu verschleißfrei.

Ein zweiter Aspekt der Erfindung betrifft eine elektrofotografische Druck- oder Kopiervorrichtung sowie ein erfindungsgemäßes Verfahren zum Betreiben einer elektrofotografischen Druck- oder Kopiervorrichtung- Ein erstes Trägerelement wird mit Toner eingefärbt, wobei dieses Trägerelement nachfolgend von Tonerresten mit Hilfe einer Walzenanordnung einer Reinigungseinheit gereinigt wird. Die Tonerreste werden von dieser Walzenanordnung mit Hilfe einer Rakel-Magnetelement-Anordnung entfernt. Dadurch wird verhindert, daß Tonerteilchen an der Oberfläche der Walzenanordnung dauerhaft angelagert werden und eine krustenförmige Schicht bilden, die elektrostatische Wirkungen behindert und somit den elektrofotografischen Prozess beeinträchtigt. Der elektrofotografische Druck- oder Kopiervorgang kann bei der erfindungsgemäßen Vorrichtung und bei dem erfindungsgemäßen Verfahren in hoher Qualität und mit hoher Geschwindigkeit durchgeführt werden. Eine solche elektrofotografische Druck- oder Kopiervorrichtung lässt sich durch den einfachen kompakten Aufbau kostengünstig herstellen.

Gemäß einem dritten Aspekt der Erfindung ist eine Vorrichtung zum Reinigen einer Walze in einem elektrofotografischen Drukker oder Kopierer angegeben. Diese Vorrichtung hat eine Rakel, die in einem Abstand zur Oberfläche einer Walze angeordnet ist, auf deren Walzenoberfläche ein Teilchengemisch aus ferromagnetischen Trägerteilchen und elektrisch geladenen Tonerteilchen gefördert wird. Ein Magnetelement ist im Bereich der Rakel statisch, d.h. ortsfest in Bezug auf die Rakel, im Inneren der Walze derart angeordnet, daß die Trägerteilchen im Bereich in Drehrichtung der Walze gesehen vor der Rakel eine auf der Walzenoberfläche erhabene Ansammlung, d.h. eine Magnetbürste, bilden. Die Trägerteilchen der Ansammlung reiben bei einer Drehbewegung der Walze auf deren Oberfläche. Durch diese Vorrichtung ist es einfach möglich, einen hohen Reinigungsgrad der zu reinigenden Walze zu erreichen. Eine solche Vorrichtung ist einfach und kostengünstig herzustellen. Der Verschleiß der Reinigungselemente und der Walze wurde gegenüber bekannten Reinigungsvorrichtungen für Walzen erheblich reduziert.

Die Rakel streift bei einer anderen Ausführungsform der Erfindung zumindest ein Teil des auf der Walze befindlichen Teilgemisches ab. Das Magnetfeld des Magnetelementes hält Teile des durch die Rakel abgesteiften Teilchengemisches im Bereich vor der Rakel. Durch die Drehbewegung der Walze und durch die fest positionierte Rakel wird das Teilchengemisch im Bereich vor der Rakel verwirbelt. Dadurch wird erreicht, daß auch Tonerteilchen, die sich direkt auf der Walzenoberfläche befinden, durch die Verwirbelung des Teilchengemisches im Bereich der Rakel, vor allem durch die Verwirbelung der Trägerteilchen, mechanisch von der Oberfläche der Walze abgerieben werden. Die abgeriebenen Tonerteilchen werden vom Teilchengemisch im Bereich vor der Rakel aufgenommen. Dadurch werden auch Tonerteilchen, die sich unmittelbar auf der Oberfläche der Walze befinden, von dieser gelöst und können so beseitigt werden. Das negative Ändern von physikalischen Eigenschaften der Walze durch eine krustenförmige Schicht aus Tonerteilchen auf der Walzenoberfläche wird somit einfach und kostengünstig verhindert. Eine Schicht aus Tonerteilchen auf der Walzenoberfläche hat eine elektrische Isolationswirkung und schränkt die Wirkung einer Potentialdifferenz zwischen der Walzenoberfläche und weiteren Elementen, wie z.B. weiteren Walzen und Bändern des Druckers oder Kopierers, ein oder verhindert diese Wirkung. Solche Potentialdifferenzen werden z.B. zum Übertragen elektrisch geladener Tonerteilchen in Druckern oder Kopierern genutzt.

Vorteilhaft ist es weiterhin, die Achse der Pole des Magnetelementes radial zur Drehachse der Walzenanordnung auszurichten. Dadurch sind auf der Walzenoberfläche Bereiche mit hoher magnetischer Feldstärke, in denen sich auf der Oberfläche der Walze erhabene Ansammlungen aus Tonerteilchen und Trägerteilchen, sogenannte Magnetbürsten, bilden. Vorteilhaft ist es auch, mehrere Magnetelemente im Inneren der Walze ortsfest anzuordnen. Die Achsen der Pole sind jeweils radial ausgerichtet, wobei die Pole nebeneinanderliegender Magnetelemente in etwa entgegengesetzt ausgerichtet sind. Dadurch wird erreicht, daß zwischen nebeneinanderliegenden Magnetelementen ein starkes magnetisches Feld ausgebildet wird.

Wird bei einer anderen Ausführungsform die Rakel in der unteren Walzenhälfte angeordnet, so kann das Teilchengemisch an der Rakel einfach nach unten fallen. Der Abtransport des Teilchengemisches an der Rakel ist somit einfach möglich. Das nach unten fallende Teilchengemisch kann z.B. in einem unter der Walze angeordneten Auffangbehälter gesammelt oder direkt in einen sogenannten Gemischsumpf des Druckers oder Kopierers fallen, in dem sich das Zweikomponentengemisch befindet, und anschließend dem elektrofotografischen Druck- oder Kopierprozess wieder zugeführt werden.

Bei einer weiteren Ausführungsform hat die äußere Umfangsfläche der Walze eine Rauhigkeit im Bereich 1 bis 5000 µm. Dadurch wird erreicht, daß das auf der Walzenoberfläche zu transportierende Teilchengemisch eine für den Transport ausreichende Haftung hat und daß das Teilchengemisch mit einfachen Mitteln wieder von der Oberfläche entfernt werden kann. Zusätzlich oder alternativ kann die Walzenoberfläche profiliert sein, um einen Schlupf des Teilchengemischs auf der Walzenoberfläche zu reduzieren und einen kontinuierlichen Transport des Teilchengemischs bei einer Drehbewegung der Walze zu gewährleisten.

Es ist vorteilhaft, die Oberfläche der Walze mit Hilfe eines Flammspritzverfahrens herzustellen. Mit Hilfe des Flammspritzverfahrens kann einfach und kostengünstig eine Oberfläche der Walze mit einer geeigneten Rauhigkeit hergestellt werden. Wird die Walzenoberfläche und/oder zumindest ein Teil der rotierenden hohlen Walze aus Aluminium, Chrom, Nickel, Kupfer, leitfähigem Kunststoff und/oder einem Kunststoff mit einer leitfähigen Schicht hergestellt, so kann die Oberfläche der Walze mit einem eingestellten Potential beaufschlagt werden, um z.B. das Übertragen von Tonerteilchen auf diese Walze bzw. von dieser Walze zu unterstützen. Auch lassen sich Walzen aus diesen Materialien einfach und kostengünstig herstellen.

Der Abstand zwischen Rakel und Walzenoberfläche wird bei einer vorteilhaften Weiterbildung der Erfindung im Bereich von 0,05 bis 6 mm eingestellt. Ein solcher Abstand gewährleistet einen geringen Verschleiß von Rakel und Walze sowie eine zuverlässige Reinigung der Walze von auf der Walzenoberfläche festgesetzten Tonerteilchen.

Durch ein erfindungsgemäßes Verfahren zum Reinigen einer Walze in einem elektrofotografischen Drucker oder Kopierer wird erreicht, daß die Reinigung der Walze mit geringem Aufwand gründlich erfolgt. Zusätzliche Hilfsenergie wird dazu nicht benötigt. Mit Hilfe des Verfahrens ist weiterhin eine kompakte Bauweise des Druckers oder Kopierers möglich, wobei das Verfahren durch den Abstand zwischen Rakel und Walzenoberfläche für die Walze und für die Rakel nahezu verschleißfrei durchführbar ist. Dieses Verfahren zur Reinigung der Walze lässt sich für verschiedene Teilchengemische aus Tonerteilchen und Trägerteilchen einsetzen. Auch bleibt die Reinigungswirkung einer solchen Anordnung bestehen, wenn sich die physikalischen Eigenschaften des Teilchengemisches ändern.

Ein vierter Aspekt der Erfindung betrifft eine elektrofotografische Druck- oder Kopiervorrichtung, bei der eine Toneranlagerungseinheit elektrisch geladene Tonerteilchen auf die Oberfläche eines ersten Trägerelements anlagert. Zumindest ein Teil der Tonerteilchen wird von dem ersten Trägerelement auf ein zweites Trägerelement übertragen. Eine Reinigungseinheit entfernt die nach dem übertragen auf dem ersten Trägerelement verbliebenen Tonerteilchen von dem ersten Trägerelement. Die Reinigungseinheit enthält eine Walze, die in einem Abstand zum ersten Trägerelement angeordnet ist. Im Inneren der Walze sind zumindest zwei Magnetelemente ortsfest angeordnet. Auf der Oberfläche der Walze wird ein Teilchengemisch gefördert, das elektrisch geladene Tonerteilchen und ferromagnetische Trägerteilchen enthält. Die dem Teilchengemisch zugewandten benachbarten Pole der beiden Magnetelemente sind gleichartig und in Drehrichtung der Walze gesehen in einem Abstand zueinander derart angeordnet, daß die Trägerteilchen auf der Oberfläche der Walze an den Magnetelementen mindestens eine Ansammlung bildet, deren Trägerteilchen bei einer Drehbewegung der Walze auf deren Oberfläche reiben.

Mit Hilfe der erfindungsgemäßen elektrofotografischen Druck- oder Kopiervorrichtung und bei einem Verfahren zum Betreiben dieser elektrofotografischen Druck- oder Kopiervorrichtung ist es mit geringem Aufwand möglich, qualitativ hochwertige Druckbilder auf einfache Art und Weise herzustellen, wobei die mechanische Beanspruchung des Toners relativ gering ist. Durch die Reinigung des ersten Trägerelementes und der zur Reinigung genutzten Walzenanordnung ist ein qualitativ hochwertiges Druckbild auch bei längerem Einsatz der Druck- oder Kopiervorrichtung gewährleistet, wobei Tonerteilchen, die an der Oberfläche der Walze haften von dieser durch eine Magnetelementanordnung von dem Teilchengemisch auf der Oberfläche der Walze abgerieben werden. Dadurch wird verhindert, daß Tonerteilchen auf der Oberfläche der Walze dauerhaft angelagert werden, durch die elektrostatische Vorgänge behindert und somit der elektrographische Prozess beeinträchtigt wird. Die physikalischen Eigenschaften der Walzenanordnung und des Tonergemisches können durch die Vorrichtung oder das Verfahren über einen großen Zeitraum konstant gehalten werden.

Bei einer vorteilhaften Weiterbildung wird eine Rakel in einem vorbestimmten Abstand zur Walzenoberfläche im Bereich des zweiten Magnetelements oder in Drehrichtung der Walze gesehen nach den zwei Magnetelementen ortsfest angeordnet. Die walzenförmige Bewegung innerhalb des Teilchengemisches aus Trägerteilchen und Tonerteilchen im Bereich der Magnetelemente auf der Walzenoberfläche wird durch die Rakel verstärkt, wobei im Bereich vor der Rakel zumindest Teile des Tonerteilchen, die sich auf der Walzenoberfläche festgesetzt haben, von dieser abgerieben und losgelöst werden.

Ein fünfter Aspekt der Erfindung betrifft eine elektrofotografische Druck- oder Kopiervorrichtung sowie ein Verfahren zum Betreiben einer solchen elektrofotografischen Druck- oder Kopiervorrichtung. Die elektrofotografische Druck- oder Kopiereinrichtung hat eine Toneranlagerungseinheit, die Tonerteilchen auf ein erstes Trägerelement mit Hilfe eines Teilchengemischs aus elektrisch geladenen Tonerteilchen und ferromagnetischen Trägerteilchen überträgt. Das Teilchengemisch wird nach dem Übertragen von zumindest einem Teil der Tonerteilchen des Teilchengemischs auf ein zweites Trägerelement einer Reinigungseinheit zugeführt. Die Reinigungseinheit nimmt mit Hilfe des zugeführten Teilchengemischs die auf dem ersten Trägerelement vorhandenen Tonerteilchen auf.

Bei einer Weiterbildung der Erfindung wird als erstes Trägerelement ein Applikatorelement und als zweites Trägerelement ein Fotoleiter eingesetzt. Dadurch wird erreicht, daß das Applikatorelement mit Hilfe der Toneranlagerungseinheit mit Tonerteilchen eingefärbt wird, wobei ein Teil der Tonerteilchen von dem Applikatorelement auf den Fotoleiter entsprechend dem auf dem Fotoleiter befindlichen latenten Ladungsbild übertragen werden und die auf dem Applikatorelement verbleibenden Tonerteilchen von diesem entfernt werden. Durch die Kombination des Applikatorelements und des Fotoleiters ist eine gleichmäßige Schichtdicke der Tonerteilchen des Druckbildes gewährleistet, wodurch qualitativ hochwertige homogene Druckbilder mit einer gleichmäßigen Druckintensität erzeugt werden.

Bei einer anderen Weiterbildung der Erfindung ist das erste Trägerelement ein Fotoleiter und das zweite Trägerelement ein zu bedruckendes Trägermaterial oder ein Transferelement. Der Fotoleiter wird entsprechend seinem latenten Ladungsbild mit Tonerteilchen eingefärbt, und das Tonerbild wird auf das zu bedruckende Trägermaterial oder das Transferelement umgedruckt. Die nach dem Umdruck auf dem Fotoleiter verbleibenden Tonerteilchen werden mit Hilfe der Reinigungseinheit von dem Fotoleiter entfernt. Dadurch wird erreicht, daß der Fotoleiter nach einem Druck- oder Kopiervorgang vor einem weiteren Druck- oder Kopiervorgang vollständig von Tonerteilchen gereinigt ist und Memory-Effekte im nachfolgenden Druckbild vermieden werden.

Bei einer weiteren Ausführungsform der Erfindung ist die Drehrichtung der Walze gleich der Drehrichtung des ersten Trägerelementes. Gegenüber einer entgegengesetzten Drehrichtung der Walze zur Bewegungsrichtung des ersten Trägerelementes ist die Reinigungswirkung erhöht, da mit Hilfe der Walze mehr ferromagnetische Trägerteilchen zur Aufnahme von Tonerteilchen an dem ersten Trägerelement vorbeigeführt werden, die die Oberfläche des ersten Trägerelements berühren und die auf ihr haftenden Tonerteilchen entfernen. Zusammen mit der Walze werden die Trägerteilchen, die sich auf deren Oberfläche befinden, gedreht und somit durch die Drehbewegung der Walze in deren Umfangsrichtung transportiert. Eine raue und/oder strukturierte Walzenoberfläche begünstigt diesen Transport der Trägerteilchen.

Bei einer vorteilhaften Weiterbildung der Erfindung sind die Achsen der Pole des Magnetelementes radial zur Drehachse der Walze ausgerichtet. Dadurch wird erreicht, daß das Magnetfeld des Magnetelements eine besonders große Kraft auf die ferromagnetischen Trägerteilchen in dem Bereich ausübt, indem der der Umfangsfläche der Walze zugewandte Pol des Magnetelementes einen geringen Abstand zur Walzenoberfläche hat. Durch diese Kraft werden die Trägerteilchen an den Feldlinien des Magnetelementes ausgerichtet und zumindest teilweise vorübergehend in diesem Bereich gehalten, so daß durch die Konzentration der Trägerteilchen und deren Ausrichtung eine erhabene Ansammlung, eine sogenannte Magnetbürste, gebildet wird. Der Abstand zwischen Trägerelement und Walze ist vorzugsweise kleiner gleich der Höhe der Magnetbürste auf der Walze. Der Abstand zwischen der Walze und dem ersten Trägerelement wird vorzugsweise im Bereich zwischen 0,1 und 7 mm eingestellt.

Es ist bei einem weiteren Beispiel der Erfindung auch möglich, daß die Menge der auf der Oberfläche der Walze geförderten ferromagnetischen Trägerteilchen einen vorgegebenen Anteil an Tonerteilchen enthält, wodurch zum Reinigen der Walze ein Teilchengemisch aus Trägerteilchen und Tonerteilchen genutzt wird. Somit lassen sich auch Teilchengemische aus Trägerteilchen und Tonerteilchen zum Reinigen einsetzen, die zuvor z.B. zum Einfärben eines Trägerelementes genutzt worden sind. Die Toneranlagerungseinheit überträgt Tonerteilchen eines Zweikomponentengemisches aus elektrisch geladenen Tonerteilchen und ferromagnetischen Trägerteilchen auf das erste Trägerelement. Dieses Zweikomponentengemisch wird der Walze der Reinigungseinheit nach dem Übertragen von zumindest einem Teil der Tonerteilchen auf das erste Trägerelement zugeführt. Das der Reinigungseinheit zugeführte Teilchengemisch nimmt die auf dem ersten Trägerelement verbliebenen Tonerteilchen auf. Dadurch wird erreicht, daß das Teilchengemisch in der elektrofotografischen Druck- oder Kopiervorrichtung nur einmal aufbereitet werden muss. Es wird zuerst zum Tonerauftrag und anschließend zur Reinigung genutzt.

Bei einer anderen Ausführungsform wird das Teilchengemisch von der Tonanlagerungseinheit zur Reinigungseinheit mit Hilfe eines Magnetfeldes von mindestens einem Magnetelement übertragen. Durch die Kraft des Magnetfeldes auf die ferromagnetischen Trägerteilchen werden diese zusammen mit den an den ferromagnetischen Trägerteilchen befindlichen Tonerteilchen von der Toneranlagerungseinheit zur Reinigungseinheit transportiert.

Alternativ oder zusätzlich dazu kann das Übertragen des Teilchengemisches von der Toneranlagerungseinheit zur Reinigungseinheit mit Hilfe eines zwischen der Toneranlagerungseinheit und der Reinigungseinheit angeordneten Führungselementes erfolgen. Ein solches Führungselement kann z.B. ein Führungsblech oder eine Fördereinrichtung, wie z.B. ein Transportband oder ein Schneckenförderer, sein. Dadurch wird sichergestellt, daß das Teilchengemisch kontinuierlich von der Toneranlagerungseinheit zur Reinigungseinheit übertragen wird.

Werden als Magnetelemente Permanentmagnete eingesetzt, so wird für die Magnetelemente keine Versorgungsenergie benötigt. Weiterhin sind Permanentmagnete preiswert und in nahezu beliebigen Formen herzustellen. Die der Oberfläche der Walze zugewandte Seite der Magnetelemente kann dadurch z.B. gekrümmt ausgeführt werden, so daß die Bauform der Walzenanordnung noch kompakter gestaltet werden kann. Werden mehrere Magnetelemente im Inneren der Walze angeordnet, deren Pole jeweils etwa radial zur Drehachse ausgerichtet sind, so können mehrere Magnetbürsten mit Hilfe dieser Magnetelemente auf der Oberfläche der Walze gebildet werden. Die Übertragung von Toner- und/oder Trägerteilchen kann somit in der Druck- oder Kopiervorrichtung einfach, kostengünstig und verschleißfrei erfolgen.

Bei einer anderen vorteilhaften Weiterbildung der Erfindung wird zwischen der Toneranlagerungseinheit und dem ersten Trägerelement eine erste Potentialdifferenz und/oder zwischen der Reinigungseinheit und dem ersten Trägerelement eine zweite Potentialdifferenz erzeugt. Dadurch wird erreicht, daß die Übertragung der Tonerteilchen von der Toneranlagerungseinheit zum ersten Trägerelement bzw. vom ersten Trägerelement zur Reinigungseinheit mit einfachen Mitteln erfolgt. Mit Hilfe der Potentialdifferenzen ist eine einfache Übertragung der Tonerteilchen zwischen verschiedenen Elementen mit geringem konstruktiven Aufwand kostengünstig möglich. Durch diese Potentialdifferenz wird das Entfernen der Tonerteilchen vom ersten Trägerelement unterstützt, wodurch alle Tonerteilchen vollständig vom Trägerelement entfernt werden.

Bei einem erfindungsgemäßen Verfahren zum Betreiben einer elektrofotografischen Druck- oder Kopiervorrichtung ist das Erzeugen von qualitativ hochwertigen Druckbildern einfach und kostengünstig möglich. Der Antrag der Tonerteilchen an Trägerelemente und die Reinigung der Trägerelemente mit Hilfe von Magnetwalzen erfolgt nach dem erfindungsgemäßen Verfahren nahezu verschleißfrei.

Zum besseren Verständnis der vorliegenden Erfindung wird im folgenden auf die in den Zeichnungen dargestellten bevorzugten Ausführungsbeispiele Bezug genommen, die anhand spezifischer Terminologie beschrieben sind. Es sei jedoch darauf hingewiesen, daß der Schutzumfang der Erfindung dadurch nicht eingeschränkt werden soll, da derartige Veränderungen und weitere Modifizierungen an den gezeigten Vorrichtungen und/oder dem Verfahren sowie derartige weitere Anwendungen der Erfindung, wie sie darin aufgezeigt sind, als übliches derzeitiges und künftiges Fachwissen eines zuständigen Fachmannes angesehen werden. Die Figuren zeigen Ausführungsbeispiele der Erfindung, nämlich:
- Figur 1: eine Anordnung zum Anlagern und Entfernen von Toner an bzw. von einer Applikatorelementoberfläche, wobei zum Anlagern und zum Entfernen ein Teilchengemisch aus ferromagnetischen Trägerteilchen und elektrisch geladenen Tonerteilchen dient;
- Figur 2: eine weitere Anordnung zum Anlagern und Entfernen von Toner ähnlich der in Figur 1 gezeigten Anordnung;
- Figur 3: die Anordnung aus Figur 1, wobei elektrische Potentiale der Walzenoberflächen dargestellt sind;
- Figur 4: eine Anordnung zum Reinigen eines Applikatorelementes mit Hilfe einer Magnetwalzenanordnung, wobei zum Reinigen der Magnetwalzenanordnung eine Rakel-Magnetelement-Vorrichtung dient;
- Figur 5: eine Anordnung zum Entwickeln eines latenten Ladungsbildes auf einer Fotoleitertrommel mit Hilfe einer Magnetwalzenanordnung sowie eine Rakel-Magnetelement-Vorrichtung zum Reinigen der Magnetwalzenanordnung;
- Figur 6: ein Ausführungsbeispiel für die Konfiguration des Magnetstators und der Rakel, bei der die Oberfläche der Magnetwalzenanordnung von Tonerteilchen gereinigt wird;
- Figur 7: die Bewegungen innerhalb des Teilchengemisches im Bereich der Magnetwalze bei der in Figur 5 gezeigten Anordnung;
- Figur 8: eine Anordnung zum Entfernen der Tonerteilchen von einer Magnetwalze mit Hilfe einer Magnetanordnung aus zwei Magnetelementen, wobei die Magnetwalze zum Entfernen einer homogenen Tonerschicht auf eine Applikatorwalze dient;
- Figur 9: eine Anordnung zum Entfernen der Tonerteilchen von einer Magnetwalze mit Hilfe einer Magnetanordnung aus zwei Magnetelementen, wobei die Magnetwalze zum Entwickeln eines latenten Ladungsbildes auf einem Fotoleiter dient;
- Figur 10: ein Ausführungsbeispiel für die Konfiguration des Magnetstators des Walzensystems aus Figur 9 zum Erzielen des Reinigungseffektes auf der Walzenoberfläche;
- Figur 11: das Ausbilden von Magnetbürsten an den Magnetelementen sowie die Bewegungen innerhalb des Teilchengemisches auf der Walzenoberfläche, die durch die Pfeile neben dem Gemisch angedeutet sind;
- Figur 12: die Feldverteilung im magnetischen Nahfeld direkt auf der Walzenoberfläche des in Figur 10 gezeigten Magnetwalzensystems; und
- Figur 13: die Feldverteilung im magnetischen Fernfeld im Abstand von ca. 9 mm von der Walzenoberfläche des in Figur 10 gezeigten Magnetwalzensystems.

In Figur 1 ist eine Anordnung 10 zur Toneranlagerung an eine Applikatorwalze 12 mit Hilfe einer ersten Magnetwalzenanordnung 14 gezeigt, wobei zum Anlagern des Toners an die Applikatorwalze 12 ein Teilchengemisch aus elektrisch geladenen Tonerteilchen und ferromagnetischen Trägerteilchen, ein sogenanntes Zweikomponentengemisch, verwendet wird. Eine derartige Applikatorwalze 12 dient in einem Drucker oder Kopierer zum Transport von Tonerteilchen. Im folgenden werden die Tonerteilchen auch allgemein als Toner bezeichnet. Applikatorwalzen werden insbesondere zum Entwickeln eines latenten Ladungsbildes auf einem Fotoleiterelement mit Toner genutzt, wobei die Oberfläche der Applikatorwalze mit einer gleichmäßigen Tonerschicht versehen wird. Die gleichmäßige Tonerschicht wird an dem latenten Ladungsbild des Fotoleiterelements vorbeigeführt, wobei in den einzufärbenden Bereichen des latenten Ladungsbildes die Tonerschicht von der Applikatorwalze auf das Fotoleiterelement übertragen wird.

Zum Übertragen von Tonerteilchen auf die Oberfläche der Applikatorwalze 12 wird aus dem Zweikomponentengemisch eine sogenannte Magnetbürste zwischen der ersten Magnetwalzenanordnung 14 und der Applikatorwalze 12 ausgebildet. Im Inneren einer drehbaren, hohlen Walze 24 der Anordnung 14 befinden sich auf einem Stator 26 längliche Magnetelemente 28, 20, 32, 34, deren nach außen gerichtete Pole in Umfangsrichtung gesehen sich abwechseln. Die ferromagnetischen Trägerteilchen werden an jedem Magnetelement 28, 20, 32, 34 durch die Kräftwirkung des Magnetfeldes entlang der Magnetfeldlinien angeordnet und ausgerichtet, wobei auf der Oberfläche der Walze 24 im Bereich der nach außen weisenden Pole der Magnetelemente 28 bis 34 eine von der Walzenoberfläche 24 abstehende Ansammlung von Trägerteilchen und der an ihnen haftenden Tonerteilchen entsteht. Eine derartige abstehende Ansammlung von Trägerteilchen wird aufgrund der bürstenartigen Gestalt als Magnetbürste bezeichnet.

Der ersten Magnetwalzenanordnung 14 wird im Bereich 20 ein aufbereitetes Zweikomponentengemisch mit einem vorbestimmten Gewichtsanteil an Tonerteilchen zugeführt, wobei die Tonerteilchen triboelektrisch aufgeladen sind. Der Gewichtsanteil des Toners liegt typischerweise im Bereich von 2 % bis 8 %. Das Zuführen des Zweikomponentengemischs erfolgt z.B. durch eine nicht dargestellte Schaufelradanordnung. Eine in einem vorbestimmten Abstand zur ersten Magnetwalzenanordnung 14 angeordnete Dosierrakel 22 erzeugt eine gleichmäßige Schicht des Zweikomponentengemisches 20 auf der äußeren Oberfläche der Walze 24.

Die ersten Magnetwalzenanordnung 14 enthält wie erwähnt die eine rotierende hohle Walze 24, in deren Inneren ein Magnetwalzenstator 26 angeordnet ist, der die Magnetelemente 28, 30, 32, 34 enthält. Die Längsachsen der Magnetelemente 28, 30, 32, 34 sind in radialer Richtung ausgerichtet, wobei Nordpol N und Südpol S nebeneinanderliegender Magnetelemente 28, 30, 32, 34 in Umfangsrichtung gesehen jeweils aufeinander folgen. Die Magnetelemente 28, 30, 32, 34 sind stabförmige Permanentmagnete und erstrecken sich über die gesamte Walzenbreite. Bei dieser Ausführungsform ist der Abstand zwischen jedem der Permanentmagnete 28, 30, 32, 34 und der inneren Oberfläche der Walze 24 im Bereich von 0,2 bis 1 mm eingestellt, wobei sich zwischen jedem der Permanentmagnete 28, 30, 32, 34 und der äußeren Umfangsfläche der Walze 24 ein Abstand im Bereich von 1,2 mm bis 3 mm ergibt. Im Bereich der Magnetbürste 18 ist idealerweise ein konstantes Tonerangebot im Zweikomponentengemisch vorhanden. Die Tonerteilchen an den Trägerteilchen der Magnetbürste 18 lagern sich auf der Oberfläche der Applikatorwalze 12 als gleichmäßige Tonerschicht 36 an. Ein durch eine Potentialdifferenz zwischen den Oberflächen der Applikatorwalze 12 und der Walze 24 erzeugtes elektrische Feld übt eine Kraft auf die elektrisch geladenen Tonerteilchen aus, durch die die Tonerteilchen von den Trägerteilchen gelöst und auf der Applikatorwalze 12 angelagert werden. Diese elektrostatischen Vorgänge werden später noch näher erläutert.

Die Applikatorwalze 12 wird an einem nicht dargestellten Fotoleiter vorbeigeführt. Entsprechend dem latenten Ladungsbild des Fotoleiters werden Bereiche der Tonerschicht 36 über einen Luftspalt oder im direkten Kontakt zwischen der Applikatorwalze 12 und dem Fotoleiter auf diesen übertragen. Die nicht auf den Fotoleiter übertragenen Bereiche 38, 40, 42 der Tonerschicht 36 bilden das Bildnegativ zum latenten Ladungsbild und müssen von der Applikatorwalze 12 entfernt werden. Die Reinigung erfolgt durch eine zweite Magnetwalzenanordnung 16.

Diese zweite Magnetwalzenanordnung 16 hat ebenso wie die erste Magnetwalzenanordnung 14 eine rotierende hohle Walze 44 und einen Magnetwalzenstator 46, der stabförmige Magnetelemente 48, 50, 52 enthält, die als Permanentmagnete ausgeführt und radial ausgerichtet sind. Die Drehrichtung der Applikatorwalze 12 ist mit dem Pfeil P1, die Drehrichtung der Walze 24 mit dem Pfeil P2 und die Drehrichtung Walze 44 mit dem Pfeil P3 angedeutet. Das Zweikomponentengemisch wird im Bereich 54 von der Oberfläche der Walze 24 auf die Oberfläche der Walze 44 mit Hilfe des Magnetfeldes der Magnetelemente 34 und 48 übertragen. Die ferromagnetischen Trägerteilchen werden mit an ihnen elektrostatisch haftenden Tonerteilchen bei einer Drehung der Walze 24 im resultierenden magnetischen Feld zwischen dem Südpol S des Permanentmagneten 34 und dem Nordpol N des Permanentmagneten 48 transportiert.

Der Gewichtsanteil der Tonerteilchen am Zweikomponentengemischs im Bereich 54 ist gegenüber dem im Bereich 20 zugeführten aufbereiteten Zweikomponentengemisch infolge der Tonerübertragung auf die Applikatorwalze 12 verringert. Dieses Zweikomponentengemisch mit reduziertem Toneranteil wird auf der Oberfläche der Walze 44 zum Bereich 56 weiter transportiert.

Das im Bereich 56 wirksame Magnetfeld des Magnetelements 50 erzeugt eine Magnetbürste. Im Bereich 56 ist der Abstand zwischen Walze 44 und Applikatorwalze 12 relativ gering. Die Magnetbürste im Bereich 56 enthält das Zweikomponentengemisch mit reduziertem Toneranteil. Die Tonerreste 38, 40, 42 werden auf Grund der Potentialdifferenz zwischen den Oberflächen der Walze 44 und der Applikatorwalze 12 elektrostatisch und durch Reiben der Magnetbürste auf der Oberfläche der Applikatorwalze 12 von dieser gelöst und in Richtung der Walze 44 transportiert. Das Zweikomponentengemisch der Magnetbürste 56 berührt die Oberfläche der Applikatorwalze 12 und reibt die Tonerteilchen zusätzlich von der Oberfläche der Applikatorwalze 12 ab. Am Magnetelement 52 der zweiten Magnetwalzenanordnung 16 sowie am Magnetelement 30 der ersten Magnetwalzenanordnung 14 sind weitere Magnetbürsten 58, 60 ausgebildet. Nach dem Reinigen der Oberfläche der Applikatorwalze 12 mit Hilfe der Magnetbürste im Bereich 56 wird das Zweikomponentengemisch auf der Oberfläche der Walze 44 weitertransportiert und im Bereich 62 von der Walze 44 der zweiten Magnetwalzenanordnung 16 gelöst und danach in einer nicht dargestellten Auffangvorrichtung gesammelt und dem elektrofotografischen Prozess des Druckers oder Kopierers wieder zugeführt, in dem die Anordnung 10 einbezogen ist. Bei anderen Ausführungsformen fällt das Teilchengemisch direkt in einen sogenannten Gemischsumpf, in dem das Zweikomponentengemisch wieder aufbereitet wird.

In Figur 2 ist eine Anordnung 64 ähnlich der Anordnung 10 aus Figur 1 dargestellt. Gleiche Elemente haben gleiche Bezugszeichen. Im Unterschied zu der Anordnung 10 aus Figur 1 wird zum Übertragen des Zweikomponentengemisches im Bereich 54 ein Führungselement 66 genutzt. Ein solches Führungselement 66 ist z.B. als ein Führungsblech ausgebildet. Die Drehachse 68 der ersten Magnetwalzenanordnung 14 ist in vertikaler Richtung gesehen oberhalb der Drehachse 70 der zweiten Magnetwalzenanordnung 16 angeordnet. Das Führungselement 66 ist schräg angeordnet, so daß das Zweikomponentengemisch von der ersten Magnetwalzenanordnung 14 zur zweiten Magnetwalzenanordnung 16 auf einer geneigten Ebene gleiten oder rutschen kann. Bei größeren Walzenabständen oder bei einer waagerechten Anordnung der Drehachsen 68, 70, kann es vorteilhaft sein, anstatt eines Führungselements 66 auch eine Fördereinrichtung, z.B. ein Transportband oder ein Schaufelrad, zwischen der ersten Magnetwalzenanordnung 14 und der zweiten Magnetwalzenanordnung 16 vorzusehen.

In Figur 3 ist die in Figur 1 dargestellte Anordnung 10 mit den im Betriebszustand eingestellten elektrischen Potentialen der Walzenoberflächen gezeigt. Die Oberfläche der Applikatorwalze 12 hat gegenüber einem Massepotential als Bezugspotential eine Potentialdifferenz DC1, die äußere Oberfläche der Walze 24 hat gegenüber dem Massepotential eine Potentialdifferenz DC2 und die äußere Oberfläche der Walze 44 hat gegenüber dem Massepotential eine Potentialdifferenz DC3. Bei der in Figur 3 gezeigten Anordnung wird ein negatives Tonersystem verwendet. Die Potentialdifferenz DC1 ist unter Berücksichtigung des Vorzeichens bei einem negativen Tonersystem kleiner als die Potentialdifferenz DC2 und die Potentialdifferenz DC3 größer als die Potentialdifferenz DC1 einzustellen.

Wird hingegen bei einer anderen Ausführungsform ein positives Tonersystem bei der in Figur 3 gezeigten Anordnung eingesetzt, so ist unter Berücksichtigung des Vorzeichens die Potentialdifferenz DC1 kleiner als die Potentialdifferenz DC2 und die Potentialdifferenz DC3 kleiner als die Potentialdifferenz DC1 einzustellen.

Bei der Anordnung nach Figur 3 mit negativem Tonersystem sind die Potentialdifferenzen zum Bezugspotential auf DC1 = 500 Volt, DC2 = 100 Volt und DC3 = 700 Volt eingestellt. Die Potentialdifferenzen werden von Gleichspannungsquellen 72, 74, 76 erzeugt. Bei anderen Ausführungsformen ist es jedoch auch möglich, eines dieser Potentiale DC1, DC2, DC3 auf Bezugspotential zu legen und die Spannung der anderen beiden Gleichspannungsquellen entsprechend zu wählen. Auch sind in Bezug auf das Massepotential negative Spannungen möglich. Bei anderen Ausführungsbeispielen sind auch andere eingestellte Potentiale DC1, DC2, DC3 der Oberflächen der Walzen 12, 24, 44 gegenüber dem Bezugspotential möglich. Die einzustellenden Potentiale hängen vor allem von der Zusammensetzung des Tonermaterials, von den Abständen zwischen den Walzen 12, 24, 44 sowie von den Walzenmaterialien ab. Die elektrostatischen Vorgänge, die durch die eingestellten Potentiale DC1, DC2, DC3 erreicht werden, sind vor allem von der sich aus den Potentialen DC1, DC2, DC3 ergebenden Potentialdifferenz(DC1-DC2) zwischen den Oberflächen der Applikatorwalze 12 und der Magnetwalzenanordnung 14 und von der Potentialdifferenz (DC1 - DC3) zwischen den Oberflächen der Applikatorwalze 12 und der Magnetwalzenanordnung 16 unter Berücksichtigung des Vorzeichens abhängig.

Mit einer in den Figuren 1 bis 3 gezeigten Anordnung ist es möglich, ein nahezu verschleißfreies System zum Auftragen und Reinigen von Toner auf bzw. von Walzen 12 einfach und kostengünstig herzustellen. Die zu reinigende Walze 12, z.B. eine Applikatorwalze oder eine Fotoleiterwalze, wird beim Reinigungsprozess nicht oder nur sehr gering mechanisch beansprucht. Dies wird vor allem durch die direkte Aufnahme des Toners 38, 40, 42 in_das Zweikomponentengemisch erreicht. Auch die mechanische Beanspruchung des Toners ist durch die direkte Aufnahme der Tonerteilchen in das Zweikomponentengemisch gering oder nicht vorhanden. Auch tritt bei dem Auftragen und/oder Reinigen nur eine sehr geringe Wärmeentwicklung auf. In einem Druck- oder Kopiergerät mit einer Anordnung nach den Figuren 1 bis 3 lassen sich Teilchengemische aus Tonerteilchen und Trägerteilchen mit unterschiedlichen physikalischen Eigenschaften, d.h. mit unterschiedlichen Tonerparametern einsetzen, wodurch ein großer Arbeitsbereich hinsichtlich dieser Parameter des Teilchengemisches möglich ist. Auch sind keine speziellen Zusatzstoffe für die Reinigungsvorrichtung erforderlich, wie sie z.B. bei Reinigungssystemen mit Klingen erforderlich sind, bei denen dem Toner zusätzliche Wachse beigemengt werden müssen.

Bei einer in den Figuren 1 bis 3 gezeigten Anordnung erfolgt somit nicht nur die Einfärbung der Applikatorwalzenoberfläche elektrostatisch mit Hilfe einer Magnetwalzenanordnung 14, sondern auch deren Reinigung. Die in der Beschreibung zur Figur 3 erläuterten elektrischen Potentiale DC1, DC2, DC3 und die sich aus diesen zwischen den Oberflächen der Applikatorwalze 12 und der Walze 44 ergebende Potentialdifferenz erzeugt ein elektrisches Feld zwischen den Walzen 12, 44, dessen Kraft auf die Tonerteilchen in Richtung der Walze 44 bzw. in Richtung des Zweikomponentengemischs auf der Walzenoberfläche wirkt. Der Toner kann dabei in direktem Kontakt mit dem Zweikomponentengemisch von der Applikatorwalze 12 entfernt werden oder über einen Luftspalt zwischen Applikatorwalze 12 und Magnetwalzenanordnung 16 zum Zweikomponentengemisch auf der Oberfläche der Magnetwalzenanordnung 16 übertragen werden.

In Figur 4 ist eine Anordnung zum Reinigen einer Applikatorwalze 78 mit Hilfe eines Magnetwalzensystems 80 mit einer rotierenden hohlen Walze 81 dargestellt. Diese Anordnung enthält auch eine Reinigungsvorrichtung mit Magnetelementen 96, 98 und einer Rakel 82 zum Reinigen der äußeren Oberfläche der Walze 81. Auf der Oberfläche einer Applikatorwalze 78 befinden sich zu entfernende Tonerteilchen 79. Das Magnetwalzensystem 80 ist in einem vorbestimmten Abstand zur Applikatorwalze 78 angeordnet und hat einen Magnetwalzenstator 84, auf dem Permanentmagnete 86 bis 100 in gleichem Abstand zueinander auf einer Kreisbahn um die Drehachse 127 des Magnetwalzensystems 80 angeordnet sind. Die Achse der Pole N, S jedes einzelnen Permanentmagneten 86 bis 100 ist radial zur Drehachse 127 ausgerichtet, d.h. der Nordpol N oder der Südpol S jedes Permanentmagneten 86 bis 100 ist der Oberfläche der Walze 81 des Magnetwalzensystems 80 zugewandt.

Im Bereich 102 werden der Walze 81 ferromagnetische Trägerteilchen als reine Trägerteilchen oder mit Hilfe eines Teilchengemischs aus Trägerteilchen und Tonerteilchen zugeführt. Diese Zufuhr von Trägerteilchen kann z.B. von einem zweiten nicht dargestellten Walzensystem zur Toneranlagerung an das Applikatorelement 78 erfolgen, wie dies bereits bei den Figuren 1 und 2 erläutert worden ist. Jedoch können diese Trägerteilchen bei anderen Ausführungsbeispielen dem Magnetwalzensystem 80 auch aus einem Vorratsbehälter zugeführt werden.

Die Magnetfelder der ortsfesten Permanentmagnete 88, 90, 92, 94 bilden an der Oberfläche der Walze 81 Magnetbürsten 104, 106, 108, 110, 112 aus Trägerteilchen aus. Der Permanentmagnet 90 ist im Bereich mit dem geringsten Abstand zwischen Applikatorwalze 78 und Magnetwalzensystem 80 angeordnet. Die an der Oberfläche der Walze 81 ausgebildete Magnetbürste 106 reibt auf der Oberfläche der Applikatorwalze 78, wodurch die zu entfernenden Tonerteilchen 79 abgerieben werden. Die Tonerteilchen 79 lagern sich an die Trägerteilchen der Magnetbürste 106 an. Das Loslösen der Tonerteilchen 79 von der Oberfläche der Applikatorwalze 78 und das Anlagern dieser Tonerteilchen an die Trägerteilchen der Magnetbürste 106 wird weiterhin durch die Kraft eines elektrischen Feldes auf die Tonerteilchen 79 und von den auf der Oberfläche der Applikatorwalze 12 reibenden Teilchen beeinflusst. Dieses elektrische Feld entsteht aufgrund der Potentialdifferenz DC zwischen den Oberflächen der Applikatorwalze 78 und der Walze 81, die mit Hilfe einer Gleichspannungsquelle 116 eingestellt ist.

Die Drehrichtungen der Applikatorwalze 78 und der Walze 81 sind, wie durch die Pfeile P4 und P5 angedeutet, gleich. Dadurch wird erreicht, daß eine große Menge ferromagnetischer Trägerteilchen an der zu reinigen Applikatorwalze 12 im Bereich der Magnetbürste 106 an der Applikatorwalze 78 vorbeigeführt wird, wobei mit Hilfe der Magnetbürste 106 auch eine mechanische Bürstenwirkung auf die Oberfläche der Applikatorwalze 78 ausgeübt wird, durch die Tonerteilchen von der Oberfläche abgerieben werden. Die Umfangsgeschwindigkeiten der Applikatorwalze 78 und des Magnetwalzensystems 80 sind etwa gleich groß.

Bei anderen Ausführungsbeispielen ist die Umfangsgeschwindigkeit des Magnetwalzensystems 80 kleiner oder größer als die Umfangsgeschwindigkeit der Applikatorwalze 78. Bei weiteren Ausführungsbeispielen sind die Drehrichtungen der Applikatorwalze 78 und des Magnetwalzensystems 80 einander entgegengesetzt, so daß z.B. die Drehrichtung des Magnetwalzensystems 80 entgegengesetzt der Drehrichtung gemäß dem Pfeil P5 gerichtet ist. Dadurch wird erreicht, daß die mechanische Beanspruchung der Trägerteilchen und Tonerteilchen im Bereich der Magnetbürste 106 weiter verringert wird. Bei einer Anordnung mit entgegengesetzter Drehrichtung zum Pfeil P5 sind die Elemente der Anordnung, d.h. der Bereich 102 sowie die Rakel 82 an der Geraden durch die beiden Drehachsen der Applikatorwalze 78 und des Magnetwalzensystems 80 gespiegelt anzuordnen. Die weiteren Magnetbürsten 104, 108, 110, 112 bilden sich dann ebenfalls an den an dieser Geraden gespiegelt angeordneten Permanentmagneten 92, 88, 86, 100 aus.

Die im Bereich der Magnetbürste 106 von der Applikatorwalze 78 entfernten Tonerteilchen werden von den Trägerteilchen dieser Magnetbürste aufgenommen und in Drehrichtung des Magnetwalzensystems 80 abtransportiert. Der Permanentmagnet 96 ist in Drehrichtung P5 des Magnetwalzensystems 80 kurz vor der Rakel 82 angeordnet. Die Schneide der Rakel 82 ist in einem vorbestimmten Abstand von der Oberfläche der Walze 81 angeordnet, wodurch bei einer Drehbewegung des Magnetwalzensystems 80 ein Teil des Teilchengemisches aus Trägerteilchen und Tonerteilchen von der Oberfläche des Magnetwalzensystems 80 abgestreift wird.

Aufgrund der auf die ferromagnetischen Trägerteilchen des Teilchengemisches durch das Magnetfeld des Permanentmagneten 96 wirkende Kraft bildet sich nicht nur eine Magnetbürste unmittelbar am Nordpol N des Permanentmagneten 96 auf der Oberfläche des Walze 81, sondern es werden zusätzlich mit Hilfe der Rakel 82 abgestreifte Trägerteilchen im Bereich 112 gehalten, so daß sich eine Traube aus Trägerteilchen und Tonerteilchen im Bereich vor der Rakel 82 bildet. Diese Traube wird auch als stehendes Teilchengemisch bezeichnet. Die Kraftwirkung auf die Trägerteilchen wird mit zunehmendem Abstand vom Permanentmagneten 96 geringer, wodurch Teile des Zweikomponentengemischs im unteren Bereich 114 der Traube in einen nicht dargestellten Auffangbehälter zur Wiederaufarbeitung des Teilchengemisches fallen. Bei einer Drehbewegung der hohlen Walze 81 werden die Trägerteilchen und Tonerteilchen im Bereich 112 vermischt und verwirbelt, so daß das Teilchengemisch bei einer Drehbewegung der Walze 81 auf ihrer Oberfläche reibt, wodurch Tonerteilchen, die direkt auf der Oberfläche der Walze 81 haften, von dieser abgerieben werden. Die Bewegungsvorgänge innerhalb der Traube, d.h. im Bereich 112, werden weiter unten im Zusammenhang mit Figur 7 noch näher erläutert. Bei anderen Ausführungsformen fällt das Teilchengemisch direkt in einen sogenannten Gemischsumpf, in dem das Zweikomponentengemisch aufbereitet wird.

In Figur 5 ist im wesentlichen die Anordnung aus Figur 4 dargestellt, die hier jedoch zum Entwickeln eines latenten Ladungsbildes dient, das sich auf der Oberfläche einer Fotoleitertrommel 77 befindet. Auf die Oberfläche der Fotoleitertrommel wird in den einzufärbenden Bereichen eine Tonerschicht 118 aufgetragen bzw. angelagert. Der Aufbau der in Figur 5 dargestellten Anordnung ist ähnlich der in Figur 4 gezeigten Anordnung zum Reinigen der Applikatorwalze 78. Gleiche Elemente tragen gleiche Bezugszeichen.

Im Bereich 120 wird dem Magnetwalzensystem ein Zweikomponentengemisch, d.h. ein Teilchengemisch aus Trägerteilchen und Tonerteilchen, zugeführt, bei dem die Tonerteilchen einen Gewichtsanteil im Bereich von 2 % bis 8 % am Teilchengemisch haben. Wie schon im Zusammenhang mit Figur 4 beschrieben, wird im Bereich 106 durch den Permanentmagneten 90 eine Magnetbürste ausgebildet. Diese Magnetbürste berührt die Oberfläche der Fotoleitertrommel 77. Auf dieser Oberfläche ist wie bereits erwähnt ein latentes Ladungsbild vorhanden. Die Oberflächen der Fotoleitertrommel 77 hat durch das Ladungsbild in den einzufärbenden Bereichen zu der Walze 81 eine Potentialdifferenz DC, die durch die Gleichspannungsquelle 122 erzeugt wird.

Bei einem negativen Tonersystem, d.h. bei negativ geladenen Tonerteilchen, ist das Potential der einzufärbenden Bereiche der Fotoleitertrommel 77 gegenüber dem Potential der Oberfläche der Walze 81 positiv einzustellen. Bei einem positiven Tonersystem hingegen ist das Potential der einzufärbenden Bereiche der Fotoleitertrommel 77 gegenüber dem Potential der Oberfläche der Walze 81 negativ einzustellen. Die Potentialdifferenz zwischen den einzufärbenden Bereichen der Fotoleitertrommel 77 und Walze 81 bewirkt das elektrostatische Anlagern von Tonerteilchen 118 auf der Oberfläche der Fotoleitertrommel 77 in den einzufärbenden Bereichen. In den nicht einzufärbenden Bereichen der Fotoleitertrommel 77, dem sogenannten Hintergrundbereich, ist gegenüber den einzufärbenden Bereichen eine entgegengesetzte Potentialdifferenz einzustellen, wodurch eine Kraftwirkung auf die Tonerteilchen in Richtung Walze 81 ausgeübt wird und somit im Hintergrundbereich keine Tonerteilchen angelagert werden. Die Kraftwirkungen auf die Tonerteilchen infolge der Potentialdifferenzen wurden bereits in der Figurenbeschreibung zu Figur 3 erläutert. Die in Figur 5 dargestellte Rakel-Magnetelement-Anordnung zum Reinigen der Magnetwalzenoberfläche ist bereits in Zusammenhang mit Figur 4 beschrieben worden.

In Figur 6 ist das Magnetwalzensystem 80 vergrößert dargestellt, das bei den in den Figuren 4 und 5 gezeigten Anordnungen eingesetzt ist. Der Abstand zwischen der Schneide der Rakel 82 und der äußeren Oberfläche der Walze 81 ist mit A1 bezeichnet. Dieser Abstand A1 wird abhängig von den physikalischen Eigenschaften des Teilchengemisches im Bereich von 0,05 bis 6 mm eingestellt. Bei der gezeigten Ausführungsform ist der Abstand A1 im Bereich von 0,1 mm bis 4 mm eingestellt. Die Längsachse 123 des am Magnetwalzenstator 84 angeordneten Permanentmagneten 96 ist in einem vorbestimmten Abstand A2 in Drehrichtung der Walze 81 gesehen vor der Schneide der Rakel 82 angeordnet. Dieser Abstand A2 wird abhängig von den physikalischen Eigenschaften des Teilchengemisches und von der Umfangsgeschwindigkeit im Bereich von 0,01 bis 10 mm eingestellt. Ein besonders wirkungsvoller Reinigungseffekt konnte bei einem Abstand im Bereich von 4 mm bis 6 mm erzielt werden.

Die Längsachsen 123, 124, 125, 126 der Permanentmagnete 86 bis 100, dargestellt durch strichpunktierte Geraden, gehen durch die Drehachse 127, d.h. die Mittelpunkte des Nordpols N und des Südpols S der Permanentmagnete 86 bis 100 liegen annähernd auf den Geraden 123 bis 126. Die Geraden 123 bis 126 haben einen Winkelabstand von 45° voneinander, d.h. die Permanentmagnete 86 bis 100 sind in gleichem Winkelabstand voneinander auf einer Kreisbahn um die Drehachse 127 angeordnet. Zwischen den Permanentmagneten 86 bis 100 und der inneren Oberfläche der Walze 81 ist jeweils ein Abstand im Bereich von 0,2 mm bis 1,5 mm eingestellt. Der Abstand zwischen den Permanentmagneten 86 bis 100 und der äußeren Oberfläche der Walze 81 ergibt sich entsprechend der Materialstärke der Walze 81 und liegt im Bereich von 2,3 mm und 3,5 mm.

Als besonders günstig hat sich ein Abstand zwischen der der Walze 81 zugewandten Seite der Permanentmagnete 86 bis 100 und der inneren Oberfläche der Walze 81 im Bereich von 0,2 mm bis 1 mm und der äußeren Oberfläche der Walze 81 im Bereich von 2 mm bis 3 mm erwiesen. Bei diesen Abständen werden nicht nur geeignete Magnetbürsten ausgebildet, sondern auch eine traubenförmige Ansammlung des Teilchengemisches im Bereich 112, wie sie in den Figuren 4 und 5 dargestellt ist. Jedoch ist der Abstand der zwischen den Permanentmagneten 86 bis 100 und der Oberfläche der Walze 81 abhängig von der Feldstärke der eingesetzten Magnetelemente 86 bis 100, von der Druckgeschwindigkeit der Druck- oder Kopiervorrichtung, vor allem von der Umfangsgeschwindigkeit der äußeren Walzenoberfläche, von den physikalischen Eigenschaften des eingesetzten Toners und besonders von den physikalischen Eigenschaften der Trägerteilchen.

Als Trägerteilchenmaterial lassen sich z.B. Ferrite und Eisen einsetzen, wobei insbesondere die magnetische Sättigung des Trägerteilchenmaterials bedeutsam ist. Weiterhin ist der Abstand von der Gesamtanordnung der Druck- oder Kopiervorrichtung abhängig. So können auch Abstände eingestellt werden, die außerhalb der genannten Bereiche liegen, wenn die Umfangsgeschwindigkeit erhöht, anderes Tonermaterial eingesetzt, andere Trägerteilchenmaterialien genutzt und/oder eine veränderte Gesamtanordnung der Druck- oder Kopiereinrichtung verwendet wird.

In Figur 7 ist ein Ausschnitt des Magnetwalzensystems 80 zusammen mit der Rakel 82 dargestellt, wobei die Bewegungen innerhalb des Teilchengemisches, die sich bei einer Drehbewegung der Walze 81 in Richtung des Pfeils P5 ergeben, mit Hilfe der Pfeile P6, P7, P8, P9 dargestellt sind. Auch ist die Anordnung des Teilchengemisches im Bereich 112 gegenüber den Darstellungen der Figuren 4 und 5 detaillierter dargestellt. Am Nordpol N des Permanentmagneten 96 wird durch dessen Magnetfeld eine Magnetbürste 128 ausgebildet. Vor der Schneide der Rakel 82 bildet sich traubenförmig eine Ansammlung des Teilchengemisches aus Tonerteilchen und Trägerteilchen, die durch das Magnetfeld des Permanentmagneten 96 in diesem Bereich gehalten werden.

Zwischen den Magnetbürsten in den Bereichen 110 und 128 wird das Teilchengemisch wie durch Pfeil P6 angedeutet auf der Walzenoberfläche etwa in Umfangsgeschwindigkeit der Walze 81 transportiert. Von der Magnetbürste im Bereich 128 wird das Teilchengemisch in Richtung des Pfeils P7 weiter zur traubenförmigen Ansammlung des Teilchengemisches vor der Rakel 82 transportiert. Wie bereits erläutert, wird ein Teil des Teilchengemischs durch die Feldkräfte der Permanentmagnete 96, 98 traubenförmig im Bereich 130 in Drehrichtung der Walze 81 gesehen vor der Rakel 82 gehalten. Durch die Drehbewegung der hohlen Walze 81 und durch das damit verbundene Zuführen von weiterem Teilchengemisch bildet sich vor der Rakel 82 eine rotierende walzenförmige Bewegung innerhalb des Teilchengemisches aus, die mit Hilfe des Pfeils P8 angedeutet ist.

Das Teilchengemisch wird im Bereich 130 vor der Rakel 82 umgewälzt, wodurch es an der Oberfläche der Walze 81 reibt. Es reiben vor allem die Trägerteilchen, wobei Tonerteilchen von der Walzenoberfläche abgerieben werden, die direkt auf dieser haften. Das Bilden einer elektrisch isolierenden krustenförmigen Schicht und elektrisch isolierender Bereiche aus Tonerteilchen auf der Magnetwalzenoberfläche wird durch das Abreiben der Tonerteilchen von dieser Oberfläche wirkungsvoll verhindert. Elektrostatische Vorgänge, wie z.B. das Übertragen von Tonerteilchen von oder zu der Walze 81 werden somit nicht beeinträchtigt. Abhängig von den Feldkräften der Permanentmagnete 96, 98 bildet sich vor der Rakel 82 eine mehr oder weniger große traubenförmige Ansammlung 130. Diese Ansammlung 130 wird auch als stehendes Teilchengemisch bezeichnet.

Im unteren Bereich der traubenförmigen Ansammlung 130 sind die auf die Trägerteilchen wirkenden Kräfte der Magnetfelder der Permanentmagnete 96, 98 geringer als an der Walzenoberfläche, so daß Teile 114 des Teilchengemisches in Pfeilrichtung des Pfeils P9 in einen nicht dargestellten Auffangbehälter nach unten fallen. Der einzustellende Abstand A2 zwischen dem Permanentmagneten 96 und der Schneide der Rakel 82 ist abhängig von der Umfangsgeschwindigkeit der Walze 81, von der Oberflächenrauhigkeit der Walze 81, vom verwendeten Toner, vom verwendeten Trägerteilchenmaterial, von der Geschwindigkeit der Druck- oder Kopiervorrichtung und von der Gesamtanordnung der Druck- oder Kopiervorrichtung.

Die Oberfläche der Walze 81 ist elektrisch leitfähig. Sie kann z.B. Aluminium, Kupfer, Nickel, leitfähigen Kunststoff oder eine Verbindung dieser Materialien, z.B. eine Legierung, enthalten. Bei anderen Ausführungsbeispielen können die Pole N, S der Magnetelemente 86 bis 100 in Form, Ausprägung und Feldstärke variieren. So kann die Form der Magnetelemente 86 bis 100 auch nicht stabförmig sein, so daß nur der der Walzenoberfläche zugewandet Pol N, S in Richtung der Normalen wirkt. Auch können die Magnetelemente 86 bis 100 unterschiedliche Feldstärken haben. Zwischen den Polen N, S nebeneinander angeordneter Permanentmagnete 86 bis 100 mit entgegengesetzter Ausrichtung, z.B. zwischen dem Südpol S des Permanentmagneten 94 und dem Nordpol N des Permanentmagneten 96, bildet sich ein resultierendes magnetisches Feld aus, das sich durch eine Addition der Feldvektoren der Magnetfelder ergibt. An den Feldlinien des resultierenden Magnetfeldes richten sich die ferromagnetischen Trägerteilchen des Zweikomponentengemischs aus. Der Transport des kontinuierlich angetragenen Teilchengemisches auf der Oberfläche der Walze 81 erfolgt durch deren Drehung.

Die Walze 81 hat eine Rauhigkeit im Bereich von 1 µm bis 5000 µm. Als besonders günstig hat sich erwiesen, die Rauhigkeit im Bereich von 10 µm bis 3000 µm einzustellen. Bei dieser Rauhigkeit ist ein sicherer Transport des Teilchengemisches gewährleistet, und das Loslösen von Tonerteilchen wird von der Walzenoberfläche nicht behindert. Der Abstand A1 zwischen den Oberflächen der Rakel 82 und der Walze 81 ist vorzugsweise geringer als die Dicke der Schicht des Teilchengemisches vor der Rakel 82. Die Dicke der nach der Rakel 82 verbleibenden Schicht des Teilchengemischs ist durch den Abstand A1 zwischen Walzenoberfläche und Rakelschneide begrenzt und kann durch Verändern des Abstandes A1 eingestellt werden.

Der durch die Rakel 82 blockierte Teil des Teilchengemischs bildet relativ zur Walze 81 auf deren Oberfläche das stehende Teilchengemisch. Die Kraft, mit der das ferromagnetische Teilchengemisch aus Tonerteilchen und Trägerteilchen auf der Oberfläche der Walze 81 haftet, ist von den ferromagnetischen Eigenschaften des Trägerteilchenmaterials, von der Magnetfeldstärke der Magnetelemente 86 bis 100, vor allem von der Feldstärke der Permanentmagnete 96, 98 und vom Abstand zwischen der Oberfläche der Walze 81 und dem jeweiligen Permanentmagneten 86 bis 100 abhängig.

Das stehende Teilchengemisch im Bereich 112 bzw. 130 vor der Rakel 82 reibt bei einer Drehbewegung der Walze 81 in Pfeilrichtung P5 auf der äußeren Oberfläche der Walze 81. Durch diese Reibung wird der auf der Oberfläche der Walze 81 haftende Toner abgerieben und durch das Teilchengemisch wieder aufgenommen, wobei die abgeriebenen Tonerteilchen an den Trägerteilchen elektrostatisch haften. Dadurch wird erreicht, daß eine permanente Tonerteilchenschicht auf der Oberfläche der Walze 81 verhindert und der elektrostatische Prozess im Drucker oder Kopierer nicht beeinträchtigt wird.

Die Anteile des Teilchengemisches, die die Rakel 82 passieren, verbleiben auf der Oberfläche der Walze 81. Bei anderen Ausführungsbeispielen können diese auch durch entsprechende konstruktive Auslegung des Magnetstators 136 von der Walzenoberfläche getrennt und einer Auffangvorrichtung, z.B. dem Gemischsumpf des Druckers oder Kopierers, zugeführt oder zu einem benachbarten Magnetwalzensystem übertragen werden.

Um die erforderliche mechanische Energie zum Durchführen des Reinigungsprozesses zu reduzieren, ist es möglich, bei anderen Ausführungsformen die äußere Oberfläche der Walze 81 mit einer Beschichtung zu versehen, die eine sehr geringe Oberflächenenergie hat. Eine solche Beschichtung kann z.B. mit Hilfe von Teflon hergestellt werden. Auch kann die gesamte Walze 81 aus einem solchen Material hergestellt sein. Um jedoch den elektrostatischen Prozess nicht negativ zu beeinflussen, sollte eine solche Beschichtung keine elektrisch isolierenden Eigenschaften haben, sondern zum Ladungstransport von und zu der Walze 81 entsprechend leitfähig sein.

Es sind auch Ausführungsformen möglich, bei denen das hochisolierende Material mit niedriger Oberflächenenergie nur in den Vertiefungen einer rauen Oberfläche der Walze 81 aufgebracht wird. Die verbleibenden leitfähigen Bereiche gewährleisten den erforderlichen Ladungsfluss. Die Anordnung zur Reinigung benötigt keine zusätzlichen Hilfsenergie. Weiterhin wird bei der Reinigung der Toner durch die Reibungsvorgänge zusätzlich triboelektrisch aufgeladen.

Die Anordnung zur Reinigung der Oberfläche von Magnetwalzensystemen enthält keine Verschleißteile. Durch den einfachen Aufbau ist auch eine kompakte Ausführung der Reinigungsvorrichtung und der gesamten Druck- oder Kopiervorrichtung möglich. Auch ist es für verschiedene Teilchengemische mit unterschiedlichen Tonerparametern geeignet. Das Magnetwalzensystems 80 kann sowohl Tonerteilchen von Applikatorwalzen 78 und von Fotoleitern entfernen als auch latente Ladungsbilder auf Fotoleitern entwickeln und Applikatorwalzen 78 einfärben. Anstatt einer Applikatorwalze 78 können bei anderen Ausführungsformen auch Applikatorbänder oder Transferbänder eingesetzt werden. Bei weiteren Ausführungsbeispielen werden anstatt der Permanentmagnete andere Magnetelemente, wie z.B. Elektromagnete eingesetzt. Die in den Figuren 4 und 5 dargestellten Anordnungen können z.B. auch bei einer Anordnung nach den Figuren 1 und 2 eingesetzt werden.

In Figur 8 ist eine Anordnung zum Reinigen der Oberfläche einer Applikatorwalze 132 dargestellt. Diese Anordnung dient zum Entfernen einer Tonerschicht 133 und Tonerresten von der Oberfläche der Applikatorwalze 132 und enthält eine Magnetwalzenanordnung 134 mit einem Magnetwalzenstator 136, der Permanentmagnete 138, 140, 142, 144 hat und mit einer rotierenden hohlen Walze 162, die mit einer nicht dargestellten Antriebseinheit in Drehrichtung P11 angetrieben wird.

Die Tonerteilchen der Tonerschicht 133 haften elektrostatisch an der Oberfläche der Applikatorwalze 132. Eine nicht dargestellte Antriebseinheit treibt die Applikatorwalze 132 in Drehrichtung des Pfeils P10 an. Eine Gleichspannungsquelle 160 erzeugt eine Potentialdifferenz DC zwischen den Oberflächen der Applikatorwalze 132 und der Walze 162. Die Kraft des durch die Potentialdifferenz DC erzeugten elektrischen Feldes auf die Tonerteilchen der Tonerschicht 133 ist zur Oberfläche der Walze 162 hin gerichtet.

Im Bereich 146 werden dem Magnetwalzensystem 134 mit Hilfe einer nicht dargestellten Vorrichtung ferromagnetische Trägerteilchen zugeführt. Bei anderen Ausführungsbeispielen kann dem Magnetwalzensystem 134 im Bereich 146 auch ein Teilchengemisch aus elektrisch geladenen Tonerteilchen und ferromagnetischen Trägerteilchen zugeführt werden.

Die Ausrichtung der Pole N, S des Magnetelementes 138 ist, wie auch die Ausrichtung der Pole der Magnetelemente 140, 142, 144, radial zur Drehachse 164, d.h. daß jeweils der Nordpol N oder der Südpol S eines Magnetelements 138, 140, 142, 144 der inneren Oberfläche der Walze 162 zugewandt ist. Das Magnetelement 140 ist im Bereich mit dem geringsten Abstand zwischen der Applikatorwalze 132 und der Walze 162 angeordnet. Werden die Pole N, S als Punkte betrachtet, liegen die Pole N, S des Magnetelementes 140 annähernd auf einer als Strich-Punkt-Linie dargestellten Geraden 166, die die Drehachsen 164, 165 des Magnetwalzensystems 134 und der Applikatorwalze 132 schneidet.

Die Längsachse des Magnetelementes 138, die die Drehachse 164 schneidet, ist gegenüber der Geraden 166 um ca. 50° entgegen der Drehrichtung P11 der Walze 162 verdreht. Die Längsachse des Magnetelementes 142 ist gegenüber der Geraden 166 um ca. 50° und die Längsachse des Magnetelementes 144 ist gegenüber der Geraden 166 um ca. 100° in Drehrichtung P11 der Walze 162 verdreht. Auch die Längsachsen der Magnetelemente 142 und 144 verlaufen durch die Drehachse 164 des Magnetwalzensystems 134.

Auf der äußeren Oberfläche der Walze 162 bilden sich in den Bereichen 148, 150, 152, 154 durch die Magnetfelder der Magnetelemente 138 bis 144 Magnetbürsten. Der Abstand zwischen den äußeren Oberflächen der Walze 162 und der Applikatorwalze 132 ist so eingestellt, daß die durch das Magnetfeld des Magnetelements 140 ausgebildete Magnetbürste im Bereich 150 die Walzenoberfläche der Applikatorwalze 132 berührt. Die Tonerteilchen der Schicht 133 werden von der Oberfläche der Applikatorwalze 132 entfernt und haften an den ferromagnetischen Trägerteilchen der Magnetbürste 150. Wie bereits beschrieben, wird dieser Vorgang von der Potentialdifferenz DC zwischen den Oberflächen der Applikatorwalze 132 und der Walze 162 des Magnetwalzensystems 134 unterstützt, die von der Gleichspannungsquelle 160 erzeugt wird. Die einzustellende Potentialdifferenz DC ist, wie schon in Zusammenhang mit Figur 7 beschrieben, abhängig von dem eingesetzten Tonersystem.

Der Transport der Trägerteilchen zwischen den Magnetelementen 138 und 140 erfolgt auf der Oberfläche der Walze 162. Zwischen dem Magnetelement 140 und dem Magnetelement 142 wird das Teilchengemisch aus ferromagnetischen Trägerteilchen und den von der Oberfläche der Applikatorwalze 132 entfernten Tonerteilchen durch die Drehbewehung der Walze 162 in Richtung des Pfeils P11 transportiert.

Die Magnetfelder der Magnetelemente 142, 144 wirken im wesentlichen in die gleiche Richtung, wobei die Nordpole N der Magnetelemente 142, 144 zur Oberfläche der Walze 162 hin gerichtet sind. Die dem Teilchengemisch zugewandte benachbarten Pole N, N der beiden Magnetelemente 142, 144 sind dadurch gleichartig. Die benachbarten Kanten dieser Magnetelemente 142, 144 sind in Drehrichtung gesehen in einem Abstand im Bereich von 0,01 bis 10 mm zueinander angeordnet, wobei der Anstand zwischen den benachbarten Kanten nicht konstant sein muss. Die Magnetfelder der Magnetelemente 142, 144 überlagern sich, wobei das resultierende magnetische Feld in jedem Punkt des Raumes der resultierende Vektor einer Addition der durch die Magnetelemente 142, 144 erzeugten Feldvektoren ist. Im Bereich zwischen den Magnetelementen 142, 144 auf der Oberfläche der Walze 162 haben die Feldvektoren etwa den gleichen Betrag und sind annähernd entgegengesetzt gerichtet" so daß die resultierende magnetische Feldstärke in diesem Bereich gering ist. In einem Abstand ab etwa 5 mm zur Oberfläche der Walze 162 haben die Feldvektoren den gleichen Betrag, jedoch sind die Richtungen nicht mehr annähernd entgegengesetzt. Im Abstand zwischen 5 mm und 15 mm zur Oberfläche der Walze 162 an einer Symmetrieachse zwischen den Achsen der Pole N, S der Magnetelemente 142, 144 entsteht ein Bereich mit hoher magnetischer Feldstärke und hoher magnetischer Flussdichte, der auch als magnetisches Fernfeld bezeichnet wird.

Die ferromagnetischen Trägerteilchen werden in Richtung hoher Magnetfeldstärken gezogen. Dies bedeutet, daß die Trägerteilchen entsprechend der resultierenden magnetischen Feldstärke in den Bereich 156 mit hoher magnetischer Feldstärke im Abstand zwischen 5 mm und 15 mm zur Oberfläche der Walze 162 gezogen werden. Bei einer Drehbewegung der Walze 162 werden Trägerteilchen in den Bereich 152 nachgefördert, dann in den Bereich 156 geschoben und im weiteren Verlauf der Magnetbürste im Bereich 154 zugeführt, wobei sie im Bereich 156 auf Grund des resultierenden Magnetfeldes einen Abstand zur Oberfläche der Walze 162 haben. Von der Magnetbürste 154 fällt das Teilchengemisch aus Trägerteilchen und Tonerteilchen im Bereich 158 nach unten in einen nicht dargestellten Auffangbehälter, z.B. in einen sogenannten Gemischsumpf des Druckers oder Kopierers, zur Wiederaufbereitung des Teilchengemisches. Während des gesamten Reinigungsvorgangs haften Tonerteilchen an den Trägerteilchen. Die von der Walzenoberfläche abgeriebenen Tonerteilchen haften ebenfalls an den Trägerteilchen und werden zusammen mit diesen transportiert.

Bei der in Figur 8 dargestellten Anordnung wird durch die Anordnung der Magnetelemente 138 bis 144 ein Selbstreinigungseffekt der leitfähigen Oberfläche der Walze 162 erreicht. Dieser Selbstreinigungseffekt beruht darauf, daß bei den zwei benachbarten Magnetelementen 142, 144 die Nord- und Südpole N, S annähernd in gleicher Richtung ausgerichtet sind, wodurch auf der Oberfläche der Walze 162 in den Bereichen 152, 154 jeweils ein stehendes Teilchengemisch erzeugt wird, das auf der Oberfläche reibt und Tonerteilchen von dieser löst. Das resultierende Magnetfeld hat zwischen den Magnetelementen 142, 144 auf der Oberfläche der Walze 162 eine geringe resultierende Feldstärke. Der Transport des Teilchengemischs bei der Rotation der Walze 162 erfolgt im Bereich 156 in einem Abstand zur Oberfläche der Walze 162. Das Teilchengemisch verharrt im Bereich der Magnetbürste 152, wodurch der Gemischtransport gehemmt wird. Die Kraft, mit der das Teilchengemisch aus ferromagnetischen Trägerteilchen und elektrisch geladenen Tonerteilchen auf der Oberfläche der Walze 162 haftet, ist direkt von der Magnetfeldstärke der Magnetelemente des Magnetwalzenstators 136 abhängig, vor allem von der des Magnetelementes 142.

Das auf der Oberfläche der Walze 162 haftende stehende Teilchengemisch reibt in den Bereichen 152, 154 die auf der Oberfläche der Walze 162 haftenden Tonerteilchen ab. Die abgeriebenen Tonerteilchen haften an den Trägerteilchen und fallen mit diesen im Bereich 158 nach unten. Die so gereinigte Oberfläche der Walze 162 gewährleistet, daß der kontinuierliche elektrostatische Prozess im Drucker oder Kopierer nicht beeinträchtigt wird. Aufgrund der Reibung zwischen Trägerteilchen und Tonerteilchen erfolgt weiterhin eine triboelektrische Aufladung der durch den vorangegangenen elektrofotografischen Prozess teilweise entladenen Tonerteilchen.

Im magnetischen Fernfeld können die Nordpole N der Magnetelemente 142, 144 als gemeinsamer Nordpol betrachtet werden. Das Teilchengemisch wird in Richtung des Fernfeldes von der Oberfläche der Walze 162 in den Bereich mit hoher magnetischer Feldstärke gezogen, die jedoch geringer ist, als die Feldstärke auf der Walzenoberfläche an den Polen. Dadurch verharrt das Teilchengemisch auf der Walzenoberfläche in den Bereichen an den Polen N,N der Magnetelementen 142, 144 und bildet dort Ansammlungen. In diesen Ansammlungen wird ein Teil des Teilchengemischs durch nachgefördertes Teilchengemisch von der Walzenoberfläche weg gedrängt. Die Magnetfeldstärke nimmt mit dem Abstand zum Magnetelement ab. Das Teilchengemisch wird dann durch das nachgeförderte Teilchengemisch weitergeschoben- Die Gestaltung des Magnetwalzenstators 136 und der Anordnung der Magnetelemente 138 bis 144 auf diesem Stator 136 bewirken, daß im Bereich 158 das resultierende Magnetfeld auf der Oberfläche der Walze 162 so ausgebildet ist, daß das Teilchengemisch nach unten fällt.

Bei anderen Ausführungsformen sind Anordnungen der Magnetelemente vorgesehen, die einen Weitertransport auf der Walze 162 oder eine Übertragung des Teilchengemisches zu einem benachbarten Magnetwalzensystem ermöglichen. Der sich ergebende Abstand des Teilchengemisches zur Oberfläche der Walze 162 im Bereich 156 ist vor allem von der magnetischen Feldstärke der Magnetelemente 142, 144, dem Abstand zwischen den Nordpolen N dieser Magnetelemente 142, 144 und der äußeren Oberfläche der Walze 162, der Dicke und dem Material der Walze 162, der Rauhigkeit der Walze 162 und der Umfangsgeschwindigkeit der Walze 162 abhängig.

Das Abfallen des Teilchengemisches im Bereich 158 erfolgt dann, wenn die zur Walze 162 tangentiale Zentrifugalkraft, die durch die Rotation der Walze 162 hervorgerufen wird, gegenüber der radial wirkenden magnetischen Kraft auf das Teilchengemisch überwiegt. Eine Übertragung an ein benachbartes Magnetwalzensystem erfolgt dann, wenn durch die Magnetkonfiguration ein ausreichend großer magnetischer Fluss zwischen dem benachbarten Walzensystem und dem Magnetwalzensystem 134 hergestellt wird.

Das stehende Teilchengemisch an den in etwa in gleiche Richtung wirkenden Nordpolen N der Magnetelemente 142, 144 wird bei einer Drehbewegung der Walzen 132, 162 durch neu zugeführtes Teilchengemisch ersetzt und somit ständig ausgetauscht. Eine kontinuierliche Anreicherung des stehenden Teilchengemischs mit Toner erfolgt nicht. Zum Reduzieren der erforderlichen, auf das Teilchengemisch wirkenden mechanischen Energie während des Reinigungsprozesses kann die Walze 162 mit einer Beschichtung versehen werden, die eine sehr niedrige Oberflächenenergie hat, z.B. mit Teflon. Jedoch sollte keine geschlossene Beschichtung eingesetzt werden, die elektrisch isolierend ist, um den elektrostatischen Prozess nicht zu behindern. Zum Ladungstransport von und zu der Walze 162 muss deren Oberfläche elektrisch leitfähig sein.

Bei alternativen Ausführungsformen können auch hochisolierende Materialien mit niedriger Oberflächenenergie in den Vertiefungen einer rauen Oberflächenstruktur der Walze 162 eingebracht werden. Die verbleibenden leitfähigen Bereiche der Walze 162 gewährleisten dann den erforderlichen Ladungsfluss. Bei der in Figur 8 dargestellten Anordnung sind keine Zusatzvorrichtungen zum Entfernen von Tonerresten auf der Walze 162 erforderlich. Somit ist ein sehr kompakter Aufbau des Gesamtsystems möglich. Zusätzliche Hilfsenergie zur Reinigung der Walze 162 ist nicht erforderlich. Die Anordnung hat werden Verschleißteile noch werden Verbrauchsmaterialien benötigt. Dadurch ist sie wartungsarm. Diese Anordnung kann für verschiedene Tonerarten genutzt werden, die unterschiedliche Tonerparameter haben. Bei einer anderen Ausführungsform wird die in Figur 8 gezeigte Anordnung zum Reinigen einer Magnetwalze 162 genutzt, die zum Einfärben einer Oberfläche dient. Im Teilchengemisch zum Einfärben können falsch geladene Tonerteilchen enthalten sein. Auf Grund der durch eine Potentialdifferenz auf diese Tonerteilchen wirkende Kraft werden diese Tonerteilchen nicht zu der einzufärbenden Oberfläche hin transportiert, sondern haften durch diese Kraft auf der Oberfläche der Magnetwalze 162, auf der sie dann eine elektrisch isolierende Schicht bilden. Durch die erfindungsgemäße Reinigung dieser Magnetwalze 162 wird das Bilden einer solchen Schicht verhindert.

In Figur 9 ist eine Anordnung zum Einfärben eines auf einer Fotoleitertrommel 168 angeordneten latenten Ladungsbildes in einem elektrofotografischen Drucker oder Kopierer dargestellt. Die Anordnung ist im wesentlichen wie die in Figur 8 gezeigten Anordnung zum Reinigen der Applikatorwalze 132 aufgebaut. Gleiche Elemente haben gleichen Bezugszeichen. Die Fotoleitertrommel 168 wird in Richtung des Pfeils P10 bewegt und ist in einem Abstand zu einem Magnetwalzensystem 134 angeordnet. Der Aufbau des Magnetwalzensystems 134 wurde schon im Zusammenhang mit Figur 8 beschrieben.

Bei der in Figur 9 dargestellten Anordnung wird im Bereich 172 ein Zweikomponentengemisch, d.h. ein Teilchengemisch aus Tonerteilchen und Trägerteilchen zugeführt, das einen hohen Gewichtsanteil an Tonerteilchen im Bereich von 2 % bis 8 % hat. Im Bereich 150 bildet das Magnetfeld des Magnetelements 140 eine Magnetbürste aus dem Zweikomponentengemisch, die die Oberfläche der Fotoleitetrommel 168 berührt. Auf dieser Oberfläche der Fotoleitertrommel 168 befindet sich ein latentes Ladungsbild, bei dem die mit Toner einzufärbenden Bereiche eine hohe Potentialdifferenz DC zu der Oberfläche der Walze 162 haben. Durch diese Potentialdifferenz DC werden die Tonerteilchen von der Oberfläche der Walze 162 gelöst und auf der Oberfläche der Fotoleitertrommel 168 angelagert.

Ein Teil der Tonerteilchen des Zweikomponentengemischs, das der Anordnung im Bereich 172 zugeführt wird, wird direkt auf der Oberfläche der Walze 162 angelagert und bildet eine Tonerschicht auf der Oberfläche der Walze 162. Ferner werden Tonerteilchen durch die bereits beschriebenen Kraftwirkungen elektrischer Felder auf die Tonerteilchen, z.B. im Hintergrundbereich und bei falsch geladenen Tonerteilchen, auf der Oberfläche der Walze 162 angelagert. Das stehende Teilchengemisch in den Bereichen 152, 154 reibt durch walzenförmige rotierende Bewegungen innerhalb des Teilchengemischs auf der Oberfläche der Walze 162. Die Tonerteilchen auf der Oberfläche werden abgerieben, wie bereits in Zusammenhang mit Figur 8 beschrieben. Das Ausbilden des stehenden Teilchengemischs, der Transport und das Abfallen des Teilchengemisches im Bereich 158 erfolgt ebenfalls wie bei der in Figur 8 dargestellten Anordnung. Bei der in Figur 9 gezeigten Anordnung sind insbesondere solche Ausführungsformen möglich, die bereits in Zusammenhang mit Figur 8 beschrieben worden sind. Der sogenannte Memory-Effekt wird bei einem elektrophotographischen Drucker oder Kopierer mit einer Anordnung nach Figur 9 durch die Reinigung der Walze 162 wirkungsvoll vermieden.

In Figur 10 ist das Magnetwalzensystem 134 nach den Figuren 8 und 9 in einer vergrößerten Darstellung gezeigt. Es sind die zwischen den Achsen 174 bis 177 der Pole N, S der Magnetelemente 138 bis 144 eingeschlossenen Winkel angegeben. Die Achsen 174 bis 177 der Magnetelemente 138 bis 144 haben jeweils einen Winkelabstand von ca. 50° voneinander. Beim Festlegen des Winkelabstandes zwischen den Achsen 176, 177 der Pole N, S der gleich ausgerichteten Magnetelemente 142, 144 ist die magnetische Feldstärke der Magnetelemente 142, 144, die Baugröße der Magnetelemente 142, 144 und der absolute Abstand zwischen den beiden Magnetelementen 142, 144 zu berücksichtigen. Demgemäss kann bei anderen Ausführungsformen der einzustellende Winkel auch einen von 50° stark abweichenden Wert haben, beispielsweise kann dieser Winkel im Bereich zwischen 10° und 100° liegen.

In Figur 11 ist ein Ausschnitt des Magnetwalzensystems 134 zusammen mit dem Teilchengemisch aus Tonerteilchen und Trägerteilchen bei einer Drehbewegung der Walze 162 dargestellt. Die Bewegungen des Teilchengemisches sind an Hand der Pfeile P12 bis P16 zu erkennen. Das Teilchengemisch wird vom Südpol S des Magnetelementes 140 zum Nordpol N des Magnetelementes 142 in Pfeilrichtung des Pfeils P12 auf der Oberfläche der Walze 162 durch deren Drehbewegung transportiert. Wie bereits beschrieben, kommt es infolge der in etwa in gleiche Richtung weisenden Nordpole N der Magnetelemente 142, 144 zum stehenden Teilchengemisch im Bereich des Nordpols N des Magnetelementes 142 auf der Oberfläche der Walze 162.

Infolge der in Pfeilrichtung P12 nachgeförderten Menge des Teilchengemisches auf der Oberfläche der Walze 162 und durch deren Drehbewegung entsteht im stehenden Teilchengemisch auf der Oberfläche der Walze 162 im Bereich 152 eine rotierende walzenförmige Bewegung und eine walzenförmige Verwirbelung und Vermischung innerhalb des stehenden Teilchengemischs. Die Bewegung des Teilchengemischs im Bereich 152 sind durch den Pfeil P13 zu erkennen. Die Teile des stehenden Teilchengemischs, die in das magnetische Fernfeld im äußeren Bereich 152 der Magnetbürste durch die zunehmende Ansammlung des Teilchengemisches abgedrängt werden und die, wie bereits beschrieben, in Richtung des Pfeils P14 in das gemeinsame magnetische Fernfeld der Magnetelemente 142, 144 gezogen werden, haben im Bereich 156 einen Abstand zur Oberfläche der Walze 162, wobei das Teilchengemisch durch das kontinuierliche Nachfördern im Bereich 152 in Richtung des Pfeils P14 durch den Bereich 156 hin zum Bereich 154 transportiert wird.

Ein Teil des Teilchengemischs wird im Abstand zur Oberfläche der Walze 162 im Bereich 156 entsprechend dem Pfeil P15 dem Bereich 154 vor dem Nordpol N des Magnetelementes 144 zugeführt. Der verbleibende Teil fällt direkt in einen nicht dargestellten Auffangbehälter, z.B. in einen Gemischsumpf des Druckers oder Kopierers. Auch das Magnetfeld des Magnetelements 144 erzeugt auf der Oberfläche der Walze 162 im Bereich 154 ein stehendes Teilchengemisch, wobei auch dort eine rotierende walzenförmige Bewegung im Teilchengemisch erfolgt, durch die Tonerteilchen von der Oberfläche der Walze 162 abgerieben werden. Diese rotierende Bewegung innerhalb des stehenden Teilchengemischs ist durch den Pfeil P16 dargestellt.

Die kontinuierliche Zufuhr des Teilchengemisches in den Bereich 154 bewirkt eine Anhäufung von Teilchen in diesem Bereich 154. Hierbei werden Teilchen in Bereiche mit geringer magnetischer Feldstärke nach außen gedrängt, d.h. weg von der Walzenoberfläche. Die Kraftwirkung des Magnetfeldes nimmt mit zunehmenden Abstand zum Magnetelement 144 ab, und ein Teil des Teilchengemischs im äußeren Bereich 154 der Magnetbürste fällt infolge der Schwerkraft nach unten. Das nach unten fallende Teilchengemisch ist im Bereich 158 dargestellt.

Bei einem alternativen Ausführungsbeispiel sind die Nord- und Südpole N, S der Magnetelemente 142, 144 entgegengesetzt zu der in Figur 11 dargestellten Ausrichtung angeordnet, d.h. die Südpole S der Magnetelemente 142, 144 wirken in etwa in dieselbe Richtung und sind der Oberfläche der Walze 162 zugewandt. Die Anordnungen nach den Figuren 1 bis 11 sind Schnittdarstellungen von Walzenanordnungen. Die darin gezeigten Magnetelemente sind vorzugsweise auf der gesamten Breite der jeweiligen Magnetwalze angeordnet. Die Breite der Magnetwalze ist dabei vorzugsweise größer oder gleich der möglichen Druckbreite des Druckers oder Kopierers. Auch können die Magnetelemente aus mehreren Einzelmagneten zusammengesetzt sein. Als Längsachse der Magnetelemente wird in den Figurenbeschreibungen die Achse durch die Pole N, S der Magnetelemente bezeichnet. Bei weiteren Ausführungsformen wirken die Gegenpole N, S der dem Teilchengemisch zugewandten Pole N, S durch die konstruktive Gestaltung der Magnetelemente nicht in die entgegengesetzte Richtung. Durch diese konstruktive Gestaltung kann die Form der erhabenen Ansammlungen des Teilchengemischs, d.h. der Magnetbürsten und der stehenden Teilchengemische, beeinflusst werden. Bei diesem Ausführungsbeispiel wirken die Pole N, N in etwa in radialer Richtung.

In Figur 12 ist die Feldverteilung im magnetischen Nahfeld direkt auf der Oberfläche der Walze 162 des Magnetwalzensystems 134 in einem Polarkoordinatensystem dargestellt. Auf der Achse des Polarkoordinatensystems ist die magnetische Flussdichte angetragen. Die angegebenen Zahlenwerte von 0 bis 1 geben bei einer Multiplikation mit 2000 die magnetische Flussdichte in Gauß an. Bei einer Multiplikation mit 0,2 geben diese Zahlenwerte die magnetische Flussdichte in Tesla an. Die Längsachse durch das Magnetelement 140 ist in dem Diagramm die 90°-Achse. Die Ausrichtung des resultierenden magnetischen Feldes, das die magnetische Flussdichte erzeugt, ist durch die im Diagramm neben den Kurven angeordneten Buchstaben N und S gekennzeichnet. Die Flussdichte ist direkt proportional zur magnetischen Feldstärke, wobei die magnetische Flussdichte das Produkt aus absoluter Permeabilität und der magnetischen Feldstärke ist. Im Bereich 152 erzeugt das in Figur 11 dargestellte Magnetelement 142 auf der Oberfläche der Walze 162 eine maximale magnetische Flussdichte von 1800 Gauß. Auf der Oberfläche der Walze 162 erzeugt das ebenfalls in Figur 11 dargestellte Magnetelement 144 eine maximale Flussdichte von etwa 1780 Gauß. Im Bereich 156 ergibt sich eine minimale resultierende Flussdichte von etwa 100 Gauß.

In Figur 13 ist die Feldverteilung im magnetischen Fernfeld im Abstand von etwa 9 mm zur Oberfläche der Walze 162 dargestellt. Die Skaleneinteilung stimmt mit der Skaleneinteilung des in Figur 12 dargestellten Diagramms überein. In dem in Figur 13 dargestellten Diagramm hat das magnetische Fernfeld im Bereich 156 zwischen den Magnetelementen 142, 144 in einem Abstand von etwa 9 mm zur Oberfläche der Walze 162 eine relativ hohe magnetische Flussdichte von bis zu 950 Gauß. Die maximale Differenz der magnetischen Flussdichte im Bereich 156 zwischen der Oberfläche und einem Bereich im Abstand von 9 mm zur Oberfläche beträgt 850 Gauß. Das Magnetfeld ist somit im Abstand von 9 mm im Bereich 156 um ein Vielfaches stärker als an der Oberfläche der Walze 162. Aufgrund des starken magnetischen Fernfeldes erfolgt, wie beschrieben, das Ablösen des Teilchengemischs von der Oberfläche der Walze 162 im Bereich 156 und die stehenden Teilchengemische in den Bereichen 152, 154.

Zusätzlich kann die in den Figuren 8 und 9 beschriebene Anordnung bei anderen Ausführungsbeispielen mit einer Rakel versehen sein, die z.B. in einem vorbestimmten Abstand in Drehrichtung der Walze 162 gesehen nach dem Magnetelement 144 angeordnet ist. Somit können bei weiteren Ausführungsformen die in Figur 8 und 9 gezeigten Anordnungen mit Elementen der in den Figuren 4 und 5 dargestellten Anordnungen kombiniert werden. Alle Magnetelemente können je nach Anforderungen an die Feldstärke und an die Ausführungsform als Elektromagnete oder als Permanentmagnete ausgeführt werden. Auch können die in den Figuren 4 und 5 bzw. 8 und 9 gezeigten Anordnungen zum Aufbringen von Toner und zum Reinigen von Oberflächen in Anordnungen eingesetzt werden, die wie die in den Figuren 1 und 2 dargestellten Anordnungen aufgebaut sind.

Bei allen Ausführungsformen ist es möglich, die von den Gleichspannungsquellen erzeugten Potentialdifferenzen DC mit von Wechselspannungsquellen erzeugten Potentialdifferenzen zu überlagern. Sind mehrere Gleichspannungsquellen bei einer Ausführungsform vorgesehen, können auch nur einzelne durch diese Gleichspannungsquellen erzeugten Potentialdifferenzen mit von einer oder von mehreren Wechselspannungsquelle erzeugten Potentialdifferenz überlagert sein. Die durch die Wechselspannungsquelle erzeugte Potentialdifferenz bewirkt eine Bewegung und dadurch eine Auflockerung der Tonerteilchenansammlung im Zweikomponentengemisch.

Obgleich in den Zeichnungen und in der vorhergehenden Beschreibung bevorzugte Ausführungsbeispiele aufgezeigt und detailliert beschrieben sind, sollte dies als rein beispielhaft und die Anmeldung nicht einschränkend angesehen werden. Es wird darauf hingewiesen, daß nur die bevorzugten Ausführungsbeispiele dargestellt und beschrieben sind und sämtliche Veränderungen und Modifizierungen, wie sie derzeit und künftig im Schutzumfang der Erfindung liegen, geschützt werden sollen.

### Bezugszeichenliste

- 10: Walzenanordnung
- 12: Applikatorwalze
- 14: erste Magnetwalzenanordnung
- 16: zweite Magnetwalzenanordnung
- 18: Magnetbürste
- 20: aufbereitetes Zweikomponentengemisch
- 22: Dosierrakel
- 24: rotierende hohle Walze
- 26: Magnetwalzenstator
- 28, 30, 32, 34: Permanentmagnet
- 36: Tonerschicht
- 38, 40, 42: Tonerreste
- 44: rotierende hohle Walze
- 46: Magnetwalzenstator
- 48, 50, 52: Permanentmagnete
- 54: Bereich der Übertragung des Teilchengemisches
- 56, 58, 60: Bereich mit Magnetbürste
- 62: nach unten fallendes Teilchengemisch
- 64: Walzenanordnung
- 66: Führungselement
- 68, 70: Drehachse
- 72, 74, 76: Gleichspannungsquellen
- 77: Fotoleitertrommel
- 78: Applikatorwalze
- 79: Tonerschicht
- 80: Magnetwalzensystem
- 81: rotierende hohle Walze
- 82: Rakel
- 84: Magnetwalzenstator
- 86, 88, 90, 92, 94, 96, 98,: 100 Permanentmagnet
- 102: zugeführtes Teilchengemisch
- 104, 106, 108, 110: Bereich mit Magnetbürste
- 112: stehendes Teilchengemisch
- 114: abfallendes Teilchengemisch
- 116: Gleichspannungsquelle
- 118: Tonerteilchenschicht
- 120: zugeführtes Teilchengemisch
- 122: Gleichspannungsquelle
- 123, 124, 125, 126: Normale durch Pole
- 127: Drehachse
- 128: Bereich mit Magnetbürste
- 130: stehendes Teilchengemisch
- 132: Applikatorwalze
- 133: Tonerschicht
- 134: Magnetwalzensystem
- 136: Magnetwalzenstator
- 138, 140, 142, 144: Magnetelement
- 146: zugeführte Trägerteilchen
- 148, 150, 152, 154: Bereich mit Magnetbürste
- 156: Bereich mit von der Walzenoberfläche abgehobenen Teilchengemisch
- 158: abgeworfenes Teilchengemisch
- 160: Gleichspannungsquelle
- 162: rotierende hohle Walze
- 164, 165: Drehachse
- 166: Normale durch Pole
- 168: Fotoleitertrommel
- 169: eingefärbter Bereich des latenten Ladungsbildes
- 170: Gleichspannungsquelle
- 172: Bereich zum Zuführen des Teilchengemisches
- 174, 175, 176, 177: Längsachse des Magnetelements
- P1 bis P16: Richtungspfeile

## Patentansprüche

1. Vorrichtung zum Reinigen einer Walze in einem elektrofotografischen Drucker oder Kopierer,
bei der im Inneren einer Walze (134) mindestens zwei Magnetelementes (142, 144) ortsfest angeordnet sind,
auf der Oberfläche der Walze (134) ein Teilchengemisch gefördert wird, das elektrisch geladene Tonerteilchen und ferromagnetische Trägerteilchen enthält,
und bei der die dem Teilchengemisch zugewandten benachbarten Pole (N, N) der beiden Magnetelemente (142, 144) gleichartig sind und in Drehrichtung der Walze (134) gesehen in einem Abstand zueinander derart angeordnet sind, daß das Teilchengemisch auf der Oberfläche der Walze (134) an den Magnetelementen (142, 144) mindestens eine erhabene Ansammlung bildet,
**dadurch gekennzeichnet, dass** der Abstand zwischen den Magnetelementen (142, 144), die Rauhigkeit der Oberfläche der Walze (134), der Abstand der Magnetelemente zur Oberfläche der Walze (134) und die Feldstärke der Magnetelemente (142, 144) so bemessen sind, dass in einem Bereich der Ansammlung bei einer Drehbewegung der Walze (134) Bewegungen im Teilchengemisch erzeugt werden, durch die die Trägerteilchen auf der Oberfläche der Walze (134) reiben und dabei zumindest einen Teil der auf der Oberfläche der Walze (134) befindlichen Tonerteilchen von dieser lösen, und dass zumindest ein Teil des Teilchengemischs in Drehrichtung der Walze (134) gesehen nach den Magnetelementen (142, 144) abgeführt wird.

2. Vorrichtung nach Anspruch 1, **dadurch gekennzeichnet, daß** die durch das resultierende Magnetfeld der zwei Magnetelemente (142, 144) auf die Trägerteilchen wirkenden Kräfte mindestens einen Teil des Teilchengemischs in einem Teilbereich zwischen den Magnetelementen (142, 144) von der Walzenoberfläche (162) lösen, und daß das Teilchengemisch im Bereich der Magnetelemente (142, 144) bei einer Drehbewegung der Walze (134) derart bewegt wird, dass die Trägerteilchen auf der Oberfläche der Walze (134) reiben.

3. Vorrichtung nach Anspruch 2, **dadurch gekennzeichnet, daß** durch das Bewegen des Teilchengemisches zumindest ein Teil der Tonerteilchen, die an der äußeren Umfangsfläche der Walze (134) elektrostatisch angelagert sind, von dieser abgerieben werden.

4. Vorrichtung nach einem der vorhergehenden Ansprüche,
**dadurch gekennzeichnet, daß** weitere Magnetelemente (138, 140) im Inneren der Walze (134) angeordnet sind, deren Pole (N, S) jeweils radial zur Walze ausgerichtet sind.

5. Vorrichtung nach einem der vorhergehenden Ansprüche, dadurch gekenntzeichnet, daß eine Rakel (82) in einem Abstand (A1) im Bereich von 0,1 bis 0,4 mm zur Walzenoberfläche (162) angeordnet ist.

6. Vorrichtung nach Anspruch 5, **dadurch gekennzeichnet, daß** in Drehrichtung (P11) der Walze (134) gesehen das erste und zweite Magnetelement (142, 144) vor der Rakel (82) in deren Nähe angeordnet sind.

7. Vorrichtung nach Anspruch 5 oder 6, **dadurch gekennzeichnet, daß**' die Rakel (82) in der unteren Walzenhälfte angeordnet ist.

8. Vorrichtung nach einem der vorhergehenden Ansprüche,
**dadurch gekennzeichnet, daß** die äußere Umfangsfläche der Walze (134) eine Rauhigkeit im Bereich von 1 bis 5000 µm hat.

9. Vorrichtung nach einem der vorhergehenden Ansprüche,
**dadurch gekennzeichnet, daß** die Walzenoberfläche (162) Aluminium, Chrom, Nickel Kupfer, leitfähigen Kunststoff und/oder einem Kunststoff mit einer leitfähigen Schicht enthält.

10. Vorrichtung nach einem der vorhergehenden Ansprüche,
**dadurch gekennzeichnet, daß** die Oberfläche der Walze (134) mit Hilfe eines Flammspritzverfahrens hergestellt worden ist.

11. Vorrichtung nach einem der vorhergehenden Ansprüche,
**dadurch gekennzeichnet, daß** die Magnetelemente (138 bis 144) Permanentmagnete sind.

12. Vorrichtung nach einem der vorhergehenden Ansprüche,
**dadurch gekennzeichnet, daß** die zwei Magnetelemente (142, 144) an den dem Teilchengemisch zugewandten benachbarten Polen N, N einen Abstand benachbarter Kanten im Bereich von 0,01 bis 10 mm in Drehrichtung der Walze gesehen zueinander haben.

13. Verfahren zum Reinigen einer Walze in einem elektrofotografischen Drucker oder Kopierer,
bei dem im Inneren einer Walze (134) mindestens zwei Magnetelemente (142, 144) ortsfest angeordnet werden,
auf der Oberfläche der Walze (134) ein Teilchengemisch gefördert wird, das elektrisch geladene Tonerteilchen und ferromagnetische Trägerteilchen enthält,
und bei dem die dem Teilchengemisch zugewandten benachbarten Pole (N, N) der beiden Magnetelemente (142, 144) gleichartig sind und in Drehrichtung der Walze (134) gesehen in einem Abstand zueinander derart angeordnet werden, daß an den Magnetelementen (142, 144) auf der Oberfläche der Walze (134) mindestens eine erhabene Ansammlung gebildet wird, die Trägerteilchen enthält, **dadurch gekennzeichnet, dass** durch die Bemessung des Abstands zwischen den Magnetelementen (142, 144), der Rauhigkeit der Oberfläche der Walze (134), des Abstands der Magnetelemente zur Oberfläche der Walze (134) und der Feldstärke der Magnetelemente (142, 144) in einem Bereiche der Ansammlung bei einer Drehbewegung der Walze (134) Bewegungen im Teilchengemisch erzeugt werden, durch die die Trägerteilchen auf der Oberfläche der Walze (134) reiben und dabei zumindest einen Teil der auf der Oberfläche der Walze (134) befindlichen Tonerteilchen von dieser gelöst werden, und dass zumindest ein Teil des Teilchengemischs in Drehrichtung der Walze (134) gesehen nach den Magnetelementen (142, 144) abgeführt wird.

14. Elektrofotografische Druck- oder Kopiervorrichtung,
bei der eine Toneranlagerungseinheit (14) elektrisch geladene Tonerteilchen auf die Oberfläche eines ernsten Trägerelements (12) anlagert,
zumindest ein Teil der Tonerteilchen von dem ersten Trägerelement (12) auf ein zweites Trägerelement übertragen werden,
eine Reinigungseinheit (16) die nach dem Übertragen auf dem ersten Trägerelement (12) verbleibenden Tonerteilchen von dem ersten Trägerelement (12) entfernt,
die Reinigungseinheit eine Walze (81) enthält, die in einem Abstand zum ersten Trägerelement (12) angeordnet ist,
im Inneren einer Walze (81) mindestens ein Magnetelement (96) ortsfest angeordnet ist,
auf der Oberfläche der Walze (81) ein Teilchengemisch gefördert wird, das elektrisch geladene Tonerteilchen und ferromagnetische Trägerteilchen enthält,
eine Rakel (82) in einem Abstand zur Walzenoberfläche angeordnet ist,
das Magnetelement (96) in Drehrichtung der Walze (81) gesehen vor der Rakel (82) in deren Nähe angeordnet ist,
die Rakel (82) zumindest einen Teil des auf der WalzenOberfläche befindlichen Teilchengemischs abstreift,
das Magnetfeld des Magnetelements (96) Teile des durch die Rakel (82) abgestreiften Teilchengemischs im Bereich der Rakel (82) hält, so dass das Teilchengemisch eine auf der Oberfläche der Walze (81) erhabene Ansammlung bildet,
und bei der im Bereich der Rakel (82) durch die Drehbewegung der Walze (81) und durch die fest positionierte Rakel (82) Bewegungen im Teilchengemisch erzeugt werden, durch die die Trägerteilchen auf der Oberfläche der Walze (81) reiben und dabei zumindest einen Teil der auf der Oberfläche der Walze (81) befindlichen Tonerteilchen von dieser lösen, und dass zumindest ein Teil des Teilchengemischs in Drehrichtung der Walze (81) gesehen nach dem Magnetelement (96) an der Rakel (82) abgefuhrt wird.

15. Verfahren zum Betreiben einer elektrofotografischen Druck- oder Kopiervorrichtung,
bei dem mit Hilfe einer Toneranlagerungseinheit (14) elektrisch geladene Tonerteilchen auf die Oberfläche eines ersten Trägerelements (12) anlagert werden,
zumindest ein Teil der Tonerteilchen von dem ersten Trägerelement (12) auf ein zweites Trägerelement übertragen werden,
eine mit Hilfe einer Reinigungseinheit (14) die nach dem Übertragen auf dem ersten Trägerelement (12) verbleibenden Tonerteilchen. (38 bis 42) von dem ersten Trägerelement (12) entfernt werden,
die Reinigungseinheit (16) eine Walze (81) enthält, die in einem Abstand zum ersten Trägerelement (12) angeordnet wird,
im Inneren einer Walze (81) mindestens ein Magnetelement (96) ortsfest angeordnet wird,
auf der Oberfläche der Walze (81) ein Teilchengemisch gefördert wird, das elektrisch geladene Tonerteilchen und ferromagnetische Trägerteilchen enthält,
eine Rakel (82) in einem Abstand zur Walzenoberfläche angeordnet wird,
das Magnetelement (96) in Drehrichtung der Walze (81) gesehen vor der Rakel (82) in deren Nähe angeordnet wird,
durch die rakel (82) zumindest einen Teil des auf der Walzenoberfläche befindlichen Teilchengemischs abstreift wird,
durch das Magnetfeld des Magnetelements (9.6)- Teile des durch die Rakel (82) abgestreiften Teilchengemischs im Bereich der Rakel (82) gehalten wird, so dass durch das Teilchengemisch eine auf der Oberfläche der, Walze (81) erhabene Ansammlung gebildet wird,
und bei dem im Bereich der Rakel (82) durch die Drehbewegung der Walze (81) und durch die fest positionierte Rakel (82) Bewegungen im Teilchengemisch erzeugt werden, durch die die Trägerteilchen auf der Oberfläche der Walze (81) reiben und dabei zumindest einen Teil der auf der Oberfläche der Walze (81) befindlichen Tonerteilchen von dieser gelöst werden, und dass zumindest ein Teil des Teilchengemischs in Drehrichtung der Walze (81) gesehen nach dem Magnetelement (96) an der Rakel (82) abgeführt wird.

16. Elektrofotografische Druck- oder Kopiervorrichtung,
bei der eine Toneranlagerungseinheit (14) elektrisch geladene Tonerteilchen auf die Oberfläche eines ersten Trägerelements (12) anlagert,
zumindest ein Teil der Tonerteilchen von dem ersten Trägerelement (12) auf ein zweites Trägerelement übertragen wird,
eine Reinigungseinheit (16) die nach dem Übertragen auf dem ersten Trägerelement (12) verbleibenden Tonerteilchen (38 bis 42) von dem ersten Trägerelement (12) entfernt,
die Reinigungseinheit (16) eine Walze (134) enthält, die in einem Abstand zum ersten Trägerelement (12) angeordnet ist,
im Inneren der Walze (134) mindestens zwei Magnetelemente (142, 144) ortsfest angeordnet sind,
auf der Oberfläche der Walze (134) ein Teilchengemisch gefördert wird, das elektrisch geladene Tonerteilchen und ferromagnetische Trägerteilchen enthält,
und bei der die dem Teilchengemisch zugewandten benachbarten Pole (N, N) der beiden Magnetelemente (142, 144) gleichartig sind und in Drehrichtung der Walze (134) gesehen in einem Abstand zueinander derart angeordnet sind, daß das Teilchengemisch auf der Oberfläche der Walze (134) an den Magnetelementen (142, 144) mindestens eine erhabene Ansammlung bildet,
**dadurch gekennzeichnet, dass** der Abstand zwischen den Magnetelemente (142, 144), die Rauhigkeit der Oberfläche der Walze (134), der Abstand der Magnetelemente zur Oberfläche der Walze. (134) und die Feldstärke der Magnetelemente (142, 144) so bemessen sind, dass in einem Bereich der Ansammlung bei einer Drehbewegung der Walze (134) Bewegungen im Teilchengemisch erzeugt werden, durch die die Trägerteilchen auf der Oberfläche der Walze (134) reiben und dabei zumindest einen Teil der auf der Oberfläche der Walze (134) befindlichen Tonerteilchen von dieser lösen, und dass zumindest ein Teil des Teilchengemischs in Drehrichtung der Walze (134) gesehen nach den Magnetelementen (142, 144) abgeführt wird.

17. Vorrichtung nach Anspruch 16, **dadurch gekennzeichnet, daß** eine Rakel (82) in einem Abstand zur Walzenoberfläche angeordnet ist.

18. Vorrichtung nach Anspruch 17, **dadurch gekennzeichnet, daß** in Drehrichtung der Walze gesehen das erste und zweite Magnetelement (142, 144) vor der Rakel (82) in deren Nähe angeordnet ist.

19. Vorrichtung nach einem der Ansprüche 16 bis 18, **dadurch gekennzeichnet, daß** das erste und/oder das zweite Trägerelement (12) eine Walze oder ein Band ist.

20. Vorrichtung nach einem der Ansprüche 16 bis 19, **dadurch gekennzeichnet, daß** das erste Trägerelement (12) ein Applikatorelement und das zweite Trägerelement ein Fotoleiter ist.

21. Vorrichtung nach einem der Ansprüche 16 bis 19, **dadurch gekennzeichnet, daß** das erste Trägerelement (12) ein Fotoleiter und das zweite Trägerelement ein zu bedruckendes Trägermaterial oder ein Transferelement ist.

22. Vorrichtung nach einem der Ansprüche 16 bis 21, **dadurch gekennzeichnet, daß** die Drehrichtung der Walze (134) den Reinigungseinheit (16) gleich der Drehrichtung des ersten Trägerelements (12) ist.

23. Vorrichtung nach Anspruch 22, **dadurch gekennzeichnet, daß** ein Magnetelement (50) an der Stelle mit dem geringsten Abstand zwischen erstem Trägerelement (12) und Walze (44) im Inneren der Walze ortsfest angeordnet ist, und daß die Achse der Pole (N, S) des Magnetelements radial zur Walze (44)verläuft.

24. Vorrichtung nach einem der Ansprüche 16 bis 23, **dadurch gekennzeichnet, daß** die Menge der auf der Walzenoberfläche der Reinigungseinheit (16) geförderten ferromagnetischen Trägerteilchen einen vorgegebenen Anteil Tonerteilchen enthält.

25. Vorrichtung nach einem der Ansprüche 16 bis 24, **dadurch gekennzeichnet, daß** die Übertragung des Teilchengemischs von der Toneranlagerungseinheit (14) zur Reinigungseinheit (16) mit Hilfe des Magnetfeldes mindestens eines Magnetelements (34, 48) erfolgt.

26. Vorrichtung nach einem der Ansprüche 16 bis 25, **dadurch gekennzeichnet, daß** das übertragen des Teilchengemischs von der Toneranlagerungseinheit (14) zur Reinigungseinheit (16) mit Hilfe eines zwischen Toneranlagerungseinheit (14) und Reinigungseinheit (16) angeordneten Führungselements (66) erfolgt.

27. Vorrichtung nach Anspruch 26, **dadurch gekennzeichnet**, daβ das Führungselement (66) ein Führungsblech ist.

28. Vorrichtung nach einem der Ansprüche 23 bis 27, **dadurch gekennzeichnet, daß** mehrere Magnetelemente (28 bis 34, 48 bis 52) im Inneren der Walze (24, 44) angeordnet sind, wobei die Achse der Pole (N, S) eines jeden Magnetelements (28 bis 34, 48 bis 52) radial zur Drehachse ausgerichtet ist.

29. Vorrichtung nach einem der ansprüche 23 bis 27, **dadurch gekennzeichnet, daß** das Magnetelement oder die Magnetelemente (28 bis 34, 48 bis 52) Permanentmagnete sind.

30. Vorrichtung nach einem der Ansprüche 16 bis 29, **dadurch gekennzeichnet, daß** zwischen der Toneranlagerungseinheit (14) und dem ersten Trägerelement (12) eine erste Potentialdifferenz (DC1-DC2) und/oder daß zwischen der Reinigungseinheit (16) dem ersten Trägerelement (12) eine zweite Potentialdifferenz (DC1-DC3) vorhanden ist.

31. Vorrichtung nach Anspruch 30, **dadurch gekennzeichnet, daß** die elektrostatisch geladenen Tonerteilchen elektrisch negativ geladen sind, das das Potential des ersten Trägerelements (12) positiv gegenüber dem Potential der Toneranlagerungseinheit (24) und negativ gegenüber dem Potential der Reinigungseinheit (44) ist.

32. Vorrichtung nach Anspruch 30, **dadurch gekennzeichnet, daß** die elektrostatisch geladenen Tonerteilchen elektrisch positiv geladen sind, daß das Potential des ersten Trägerelements (12) negativ gegenüber dem Potential der Toneränlagerungseinheit (24) und positiv gegenüber dem Potential der Reinigungseinheit (44) ist.

33. Verfahren zum Betreiben einer elektrofotografischen Druck- oder Kopiervorrichtung,
brei dem mit Hilfe einer Toneranlagerungseinheit (14) elektrisch geladene Tonerteilchen auf die Oberfläche eines ersten Trägerelements (12) anlagert werden,
zumindest ein Teil der Tonerteilchen von dem ersten Trägerelement (12) auf ein zweites Trägerelement übertragen werden,
eine mit Hilfe einer Reinigungseinheit (16) die nach dem übertragen auf dem ersten Trägerelement (12) verbleibenden Tonerteilchen von dem ersten Trägerelement (12) entfernt werden,
die Reinigungseinheit (16) eine Walze (134) enthält, die in einem Abstand zum ersten Trägerelement (12) angeordnet wird,
im Inneren der Walze mindestens zwei Magnetelementes (142, 144) ortsfest angeordnet werden,
auf der Oberfläche der Walze (134) ein Teilchengemisch gefördert wird, das elektrisch geladene Tonerteilchen und ferromagnetische Trägerteilchen enthält,
und bei dem die dem Teilchengemisch zugewandten benachbarten Pole (N, N) der beiden Magnetelemente (142, 144) gleichartig sind und in Drehrichtung der Walze (134) gesehen in einem Abstand derart zueinander angeordnet werden, dass auf der Oberfläche der Walze (134) an den Magnetelementen (142, 144) mindestens eine erhabene Ansammlung gebildet wird, die Trägerteilchen enthält,
**dadurch gekennzeichnet, dass** der Abstand zwischen den Magnetelementen (142, 144), die Rauhigkeit der Oberfläche der Walzen (134), der Abstand der Magnetelemente zur Oberfläche der Walze (134) und die Feldstärke der Magnetelemente (142, 144) so bemessen sind, dass in einem Bereich der Ansammlung bei einer Drehbewegung der Walze (81) Bewegungen im Teilchengemisch erzeugt werden, durch die die Trägerteilchen auf der Oberfläche der Walze (81) reiben und dabei zumindest einen Teil der auf der Oberfläche der Walze (134) befindlichen Tonerteilchen, von dieser gelöst werden, und dass zumindest ein Teil des Teilchengemischs in Drehrichtung der Walze (134) gesehen nach den Magnetelementen (142, 144) abgeführt wird.

34. Vorrichtung zum Reinigen einer Walze in einem elektrofotografischen Drucker oder Kopierer,
bei der im Inneren einer Walze (81) mindestens ein Magnetelement (96) ortsfest angeordnet ist,
auf der Oberfläche der Walze (81) ein Teilchengemisch gefördert wird, das elektrisch geladene Tonerteilchen und ferromagnetische Trägerteilchen enthält,
eine Rakel (82) in einem Abstand zur Walzenoberfläche angeordnet ist,
das Magnetelement (96) in Drehrichtung der Walze (81) gesehen vor der Rakel (82) in deren Nähe angeordnet ist,
die Rakel (82) zumindest einen Teil des auf der Walzenoberfläche befindlichen Teilchengemischs abstreift,
das Magnetfeld des Magnetelements (96) Teile des durch die Rakel (82) abgestreiften Teilchengemischs im Bereich der Rakel (82) hält, so dass das Teilchengemisch eine auf der Oberfläche der Walze (81) erhabene Ansammlung bildet,
und bei der im Bereich der Rakel (82) durch- die Drehbewiegung der Walze (81) und durch die fest positionierte Rakel (82) Bewegungen im Teilchengemisch erzeugt werden, durch die die Trägerteilchen auf der Oberfläche der Walze (81) reiben und dabei zumindest einen Teil der auf der Oberfläche der Walze (81) befindlichen Tonerteilchen von dieser lösen, und dass zumindest ein Teil des Teilchengemischs in Drehrichtung der Walze (81) gesehen nach dem Magnetelement (96) an der Rakel (82) abgeführt wird.

35. Vorrichtung nach Anspruch 34, **dadurch gekennzeichnet, daß** die Achse Pole (N, S) des Magnetelements (96) radial zur Drehachse der Walze (81) ausgerichtet sind.

36. Vorrichtung nach Anspruch 34 oder 35, **dadurch gekennzeichnet, daß** mehrere Magnetelemente (86 bis 100) im Inneren der Walze (81) angeordnet und die Achsen der Pole (N, S) jeweils radial zur Walze (81) ausgerichtet sind, wobei die Pole (N, S) benachbarte Magnetelemente (86 bis 100) entgegengesetzte Wirkrichtungen haben.

37. Vorrichtung nach einem der Ansprüche 34 bis 36, **dadurch gekennzeichnet, daß** die Rakel (82) in der unteren Walzenhälfte angeordnet ist.

38. Vorrichtung nach einem der Ansprüche 34 bis 37, **dadurch gekennzeichnet, daß** die äußere Umfangsfläche der Walze (81) eine Rauhigkeit im Bereich von 1 bis 5000 µm hat.

39. Vorrichtung nach einem der Ansprüche 34 bis 38, **dadurch gekennzeichnet, daß** die Walzenoberfläche Aluminium, Chrom, Nickel, Kupfer, leitfähigen Kunststoff und/oder einem Kunststoff mit einer leitfähigen Schicht enthält.

40. Vorrichtung nach einem der Ansprüche 34 bis 39, **dadurch gekennzeichnet, daß** die Oberfläche der Walze (81) mit Hilfe eines Flammspritzverfahrens hergestellt worden ist.

41. Vorrichtung nach einem der Ansprüche 34 bis 40, **dadurch gekennzeichnet, daß** das Magnetelement (96) oder die Magnetelemente (86 bis 100) Permanentmagnete sind.

42. Vorrichtung nach einem der Ansprüche 34 bis 41, **dadurch gekennzeichnet, daß** zwischen Rakel (82) und Walzenoberfläche, ein Abstand (A1) im Bereich von 0, 1 bis 0, 4 mm eingestellt ist.

43. Verfahren zum Reinigen einer Walze in einem elektrofotografischen Drucker oder Kopierer,
bei dem im Inneren einer Walze (81) mindestens ein Magnetelement (96) ortsfest angeordnet wird,
auf der Oberfläche der Walze (81) eine Teilchengemisch gefördert wird, das elektrisch geladene Tonerteilchen und ferromagnetische Trägerteilchen enthält,
eine Rakel (82) in einem Abstand zur Walzenoberfläche angeordnet wird;
das Magnetelement (96) in Drehrichtung der Walze (81) gesehen vor der Rakel (82) in deren Nähe angeordnet wird,
mit Hilfe der Rakel (82) zumindest ein Teil des auf der Walzenoberfläche befindlichen Teilchengemischs abgestreift wird,
Teile des mit Hilfe der Rakel (82) abgestreiften Teilchengemisches durch das Magnetfeld des Magnetelements (96) im Bereich der Rakel (82) gehalten werden,
so dass durch das Teilchengemisch eine auf der Walzenoberfläche erhabene Ansammlung gebildet wird,
und bei dem im Bereich der Rakel (82) durch die Drehbewegung der Walze (81) und durch die fest positionierte Rakel (82) Bewegungen im Teilchengemisch erzeugt werden, durch die die Trägerteilchen auf der Oberfläche der Walze (81) reiben und dabei zumindest einen Teil der auf der Oberfläche der Walze (81) befindlichen Tonerteilchen von dieser gelöst werden, und dass zumindest ein Teil des Teilchengemischs in Drehrichtung, der Walze (81) gesehen nach dem Magnetelement (96) an der Rakel (82) abgeführt wird.

## Claims

1. A device for cleaning a roller in an electrophotographic printer or copier,
in which inside of the roller (134) at least two magnet elements (142, 144) are arranged stationarily,
on the surface of the roller (134) a particle mixture is conveyed which includes electrically charged toner particles and ferromagnetic carrier particles,
and in which adjacent poles (N, N) of both magnet elements (142, 144) facing the particle mixture are identical and, viewed in the rotation direction of the roller (134), are arranged at a distance from one another such that the particle mixture on the surface of the roller (134) forms at the magnet elements (142, 144) at least one raised accumulation,
**characterized in that** the distance between the magnet elements (142, 144), the roughness of the surface of the roller (134), the distance of the magnet elements to the surface of the roller (134) and the field strength of the magnet elements (142, 144) are dimensioned such that in an area of the accumulation given a rotation motion of the roller (134) movements are generated in the particle mixture, by which the carrier particles abrade on the surface of the roller (134) and in doing so remove at least a part of the toner particles present on the surface of the roller (134) from the surface, and that at least a part of the particle mixture is removed viewed in the rotation direction of the roller (134) after the magnet elements (142, 144).

2. The device according to claim 1, **characterized in that** the forces acting on the carrier particles by the resulting magnetic field of the two magnet elements (142, 144) detach at least a part of the particle mixture in a partial area between the magnet elements (142, 144) from the roller surface (162), and that the particle mixture in the area of the magnet elements (142, 144) is moved such given a rotation motion of the roller (134) that the carrier particles abrade on the surface of the roller (134).

3. The device according to claim 2, **characterized in that** by way of the motion of the particle mixture at least a part of the toner particles that are electrostatically attached to the outer circumferential surface of the roller (134) are abraded from this surface.

4. The device according to one of the preceding claims, **characterized in that** the further magnet elements (38, 140) whose poles (N, S) are respectively aligned radially relative to the roller are arranged inside the roller (134).

5. The device according to one of the preceding claims, **characterized in that** a doctor blade (82) is arranged at a distance (A1) in the range of 0.1 to 0.4 mm from the roller surface (162).

6. The device according to claim 5, **characterized in that**, when viewed in rotation direction (P11) of the roller (134), the first and second magnet element (142, 144) are arranged in front of the doctor blade (82) in proximity thereto.

7. The device according to claim 5 or 6, **characterized in that** the doctor blade (82) is arranged in the lower roller half.

8. The device according to one of the preceding claims, **characterized in that** the outer circumferential surface of the roller (134) has a roughness in the range of 1 to 5000 µm.

9. The device according to one of the preceding claims, **characterized in that** the roller surface (162) comprises aluminium, chromium, nickel, copper, conductive plastic and/or a plastic with a conductive layer.

10. The device according to one of the preceding claims, **characterized in that** the surface of the roller (134) is a flame-spraying-method-formed surface.

11. The device according to one of the preceding claims, **characterized in that** the magnet elements (138 to 144) are permanent magnets.

12. The device according to one of the preceding claims, **characterized in that** the two magnet elements (142, 144) have at the adjacent poles N, N facing towards the particle mixture a separation of adjacent edges in the range of 0.01 to 10 mm from one another, viewed in the rotation direction of the roller.

13. A method for cleaning a roller in an electrophotographic printer or copier,
in which at least two magnet elements (142, 144) are arranged stationarily inside a roller (134),
on the surface of the roller (134) a particle mixture is conveyed, that comprises electrically charged toner particles and ferromagnetic carrier particles,
and in which adjacent poles (N, N) of both magnet elements (142, 144) facing the particle mixture are identical and, viewed in the rotation direction of the roller (134), are arranged at a distance from one another such that at the magnet elements (142, 144) on the surface of the roller (134) at least one raised accumulation is formed that contains carrier particles, **characterized in that** by measurement of the distance between the magnet elements (142, 144), the roughness of the surface of the roller (134), the distance of the magnet elements to the surface of the roller (134) and the field strength of the magnet elements (142, 144) in an area of the accumulation given a rotation motion of the roller (134) movements are generated in the particle mixture, by which the carrier particles abrade on the surface of the roller (134) and in doing so remove at least a part of the toner particles present on the surface of the roller (134) from the surface, and that at least a part of the particle mixture is removed viewed in the rotation direction of the roller (134) after the magnet elements (142, 144).

14. An electrophotographic printing or copying device,
in which a toner application unit (14) applies electrically charged toner particles to the surface of a first carrier element (12),
at least a part of the toner particles is transferred from the first carrier element (12) to a second carrier element,
a cleaning unit (16) which removes from the first carrier element (12) toner particles remaining on the first carrier element after the transfer,
the cleaning unit includes a roller (81) which is arranged at a distance from the first carrier element (12),
at least one magnet element (96) is arranged stationarily inside a roller (81),
on the surface of the roller (81) a particle mixture is conveyed that comprises electrically charged toner particles and ferromagnetic carrier particles,
a doctor blade (82) is arranged at a distance to the roller surface,
the magnet element (96) is arranged in front of the doctor blade (82) in proximity thereto viewed in rotation direction of the roller (81),
the doctor blade (82) strips off at least a part of the particle mixture present on the roller surface,
the magnetic field of the magnet element (96) keeps parts of the particle mixture stripped off by the doctor blade (82) in the area of the doctor blade (82) so that the particle mixture forms a raised accumulation on the surface of the roller (81),
and in which in the area of the doctor blade (82), by the rotation motion of the roller (81) and by the fixedly positioned doctor blade (82) movements are generated in the particle mixture by which the carrier particles abrade on the surface of the roller (81) and thus remove at least a part of the toner particles present on the surface of the roller (81) from the surface, and that at least a part of the particle mixture is removed viewed in the rotation direction of the roller (81) after the magnet element (96) on the doctor blade (82).

15. A method for operating an electrophotographic printing or copying device,
in which with the aid of a toner application unit (14) electrically charged toner particles are applied to the surface of a first carrier element (12),
at least a part of the toner particles is transferred from the first carrier element (12) to a second carrier element,
with the aid of a cleaning unit (16) the toner particles (38 to 42) remaining on the first carrier element (12) after the transfer are removed from the first carrier element (12),
the cleaning unit (16) includes a roller (81) which is arranged at a distance from the first carrier element (12),
at least one magnet element (96) is arranged stationarily inside a roller (81),
on the surface of the roller (81) a particle mixture is conveyed that comprises electrically charged toner particles and ferromagnetic carrier particles,
a doctor blade (82) is arranged at a distance to the roller surface,
the magnet element (96) is arranged in front of the doctor blade (82) in proximity thereto viewed in the rotation direction of the roller (81),
by the doctor blade (82) at least a part of the particle mixture present on the roller surface is stripped off,
by the magnetic field of the magnet element (96) parts of the particle mixture stripped off by the doctor blade (82) are kept in the area of the doctor blade (82) so that the particle mixture forms a raised accumulation on the surface of the roller (81),
and in which in the area of the doctor blade (82) by the rotation motion of the roller (81) and by the fixedly positioned doctor blade (82) movements are generated in the particle mixture by which the carrier particles abrade on the surface of the roller (81) and thus remove at least a part of the toner particles present on the surface of the roller (81) from the surface, and that at least a part of the particle mixture is removed viewed in the rotation direction of the roller (81) after the magnet element (96) on the doctor blade (82).

16. An electrophotographic printing or copying device,
in which a toner application unit (14) applies electrically charged toner particles to the surface of a first carrier element (12),
at least a part of the toner particles is transferred from the first carrier element (12) to a second carrier element,
a cleaning unit (16) which removes from the first carrier element (12) the toner particles remaining on the first carrier element (12) after the transfer,
the cleaning unit (16) includes a roller (134) which is arranged at a distance from the first carrier element (12),
at least two magnet elements (142, 144) are arranged stationarily inside the roller (134),
on the surface of the roller (134) a particle mixture is conveyed that comprises electrically charged toner particles and ferromagnetic carrier particles,
and in which adjacent poles (N, N) of both magnet elements (142, 144) facing the particle mixture are identical and, viewed in the rotation direction of the roller (134), are arranged at a distance from one another such that the particle mixture on the surface of the roller (134) forms at the magnet elements (142, 144) at least one raised accumulation,
**characterized in that** the distance between the magnet elements (142, 144), the roughness of the surface of the roller (134), the distance of the magnet elements to the surface of the roller (134) and the field strength of the magnet elements (142, 144) are dimensioned such that in an area of the accumulation given a rotation motion of the roller (134) movements are generated in the particle mixture, by which the carrier particles abrade on the surface of the roller (134) and in doing so remove at least a part of the toner particles present on the surface of the roller (134) from the surface, and that at least a part of the particle mixture is removed viewed in the rotation direction of the roller (134) after the magnet elements (142, 144).

17. The device according to claim 16, **characterized in that** a doctor blade (82) is arranged at a distance from the roller surface.

18. The device according to claim 17, **characterized in that**, viewed in the rotation direction of the roller, the first and second magnet elements (142, 144) are arranged in front of the doctor blade (82) in proximity to it.

19. The device according to one of the claims 16 to 18, **characterized in that** the first and/or second carrier element (12) is a roller or a band.

20. The device according to one of the claims 16 to 19, **characterized in that** the first carrier element (12) is an application element and the second carrier element is a photoconductor.

21. The device according to one of the claims 16 to 19, **characterized in that** the first carrier element (12) is a photoconductor and the second carrier element is a carrier material to be printed or a transfer element.

22. The device according to one of the claims 16 to 21, **characterized in that** the rotation direction of the roller (134) of the cleaning unit (16) is identical with the rotation direction of the first carrier element (12).

23. The device according to claim 22, **characterized in that** a magnet element (50) is arranged stationarily inside the roller at the position having the smallest distance between the first carrier element (12) and roller (44), and that the axis of the poles (N, S) of the magnet element (50) runs radially to the roller (44).

24. The device according to one of the claims 16 to 23, **characterized in that** the amount of ferromagnetic carrier particles conveyed on the roller surface of the cleaning unit (16) includes a predetermined portion of toner particles.

25. The device according to one of the claims 16 to 24, **characterized in that** the transfer of the particle mixture from the toner application unit (14) to the cleaning unit (16) takes place with the aid of the magnetic field of at least one magnet element (34, 48).

26. The device according to one of the claims 16 to 25, **characterized in that** the transfer of the particle mixture from the toner application unit (14) to the cleaning unit (16) takes place with the aid of a guide element (66) arranged between toner application unit (14) and cleaning unit (16).

27. The device according to claim 26, **characterized in that** the guide element (66) is a guide sheet.

28. The device according to one of the claims 23 to 27, **characterized in that** several magnet elements (28 to 34, 48 to 52) are arranged inside the roller (24, 44), the axis of the poles (N, S) of each magnet element (28 to 34, 48 to 52) being oriented radially to the rotation axis.

29. The device according to one of the claims 23 to 27, **characterized in that** the magnet element or the magnet elements (28 to 34, 48 to 52) are permanent magnets.

30. The device according to one of the claims 16 to 29, **characterized in that** between the toner application unit (14) and the first carrier element (12) a first potential difference (DC1-DC2) and/or that between the cleaning unit (16) and the first carrier element (12) a second potential difference (DC1-DC3) is present.

31. The device according to claim 30, **characterized in that** the electrostatically charged toner particles are electrically negatively charged, that the potential of the first carrier element (12) is positive relative to the potential of the toner application unit (24) and negative relative to the potential of the cleaning unit (44).

32. The device according to claim 30, **characterized in that** the electrostatically charged toner particles are electrically positively charged, that the potential of the first carrier element (12) is negative relative to the potential of the toner application unit (24) and positive relative to the potential of the cleaning unit (44).

33. A method for operating an electrophotographic printing or copying device,
in which with the aid of a toner application unit (14) electrically charged toner particles are applied to the surface of a first carrier element (12),
at least a part of the toner particles is transferred from the first carrier element (12) to a second carrier element,
with the aid of a cleaning unit (16) the toner particles remaining on the first carrier element (12) after the transfer are removed from the first carrier element (12),
the cleaning unit (16) includes a roller (134) which is arranged at a distance from the first carrier element (12),
at least two magnet elements (142, 144) are arranged stationarily inside the roller,
on the surface of the roller (134) a particle mixture is conveyed that comprises electrically charged toner particles and ferromagnetic carrier particles,
and in which adjacent poles (N, N) of both magnet elements (142, 144) facing the particle mixture are identical and, viewed in the rotation direction of the roller (134), are arranged at a distance from one another such that on the surface of the roller (134) at the magnet elements (142, 144) at least one raised accumulation is formed that contains carrier particles,
**characterized in that** the distance between the magnet elements (142, 144), the roughness of the surface of the roller (134), the distance of the magnet elements to the surface of the roller (134) and the field strength of the magnet elements (142, 144) are dimensioned such that in an area of the accumulation given a rotation motion of the roller (81) movements are generated in the particle mixture, by which the carrier particles abrade on the surface of the roller (81) and in doing so remove at least a part of the toner particles present on the surface of the roller (134) from the surface, and that at least a part of the particle mixture is removed viewed in the rotation direction of the roller (134) after the magnet elements (142, 144).

34. A device for cleaning a roller in an electrophotographic printing or copying device,
in which inside the roller (81) at least one magnet element (96) is stationarily arranged,
on the surface of the roller (81) a particle mixture is conveyed that comprises electrically charged toner particles and ferromagnetic carrier particles,
a doctor blade (82) is arranged at a distance to the roller surface,
the magnet element (96) is arranged in the rotation direction of the roller (81) in front of the doctor blade (82) in proximity to it,
the doctor blade (82) strips off at least a part of the particle mixture present on the roller surface,
the magnetic field of the magnet element (96) keeps parts of the particle mixture stripped off by the doctor blade (82) in the area of the doctor blade (82) so that the particle mixture forms a raised accumulation on the surface of the roller (81),
and in which in the area of the doctor blade (82) by the rotation motion of the roller (81) and by the fixedly positioned doctor blade (82) movements are generated in the particle mixture by which the carrier particles abrade on the surface of the roller (81) and thus remove at least one part of the toner particles present on the surface of the roller (81) from the surface, and that at least one part of the particle mixture is removed viewed in the rotation direction of the roller (81) after the magnet element (96) on the doctor blade (82).

35. The device according to claim 34, **characterized in that** the axes of the poles (N, S) of the magnet element (96) are oriented radially to the rotation axis of the roller (81).

36. The device according to claim 34 or 35, **characterized in that** several magnet elements (86 to 100) are arranged inside the roller (81) and the axes of the poles (N, S) are each oriented radially to the roller (81), the poles (N, S) of adjacent magnet elements (86 to 100) having opposite effective directions.

37. The device according to one of the claims 34 to 36, **characterized in that** the doctor blade (82) is arranged in the lower half of the roller.

38. The device according to one of the claims 34 to 37, **characterized in that** the outer circumferential surface of the roller (81) has a roughness in the range of 1 to 5000 µm.

39. The device according to one of the claims 34 to 38, **characterized in that** the roller surface comprises aluminium, chromium, nickel, copper, conductive plastic and/or a plastic with a conductive layer.

40. The device according to one of the claims 34 to 39, **characterized in that** the surface of the roller (81) is a flame-spraying-method-formed surface.

41. The device according to one of the claims 34 to 40, **characterized in that** the magnet element (96) or the magnet elements (86 to 100) are permanent magnets.

42. The device according to one of the claims 34 to 41, **characterized in that** between the doctor blade (82) and roller surface a distance (A1) is set in the range of 0.1 to 0.4 mm.

43. A method for cleaning a roller in an electrophotographic printing or copying device,
in which inside the roller (81) at least one magnet element (96) is stationarily arranged,
on the surface of the roller (81) a particle mixture is conveyed that comprises electrically charged toner particles and ferromagnetic carrier particles,
a doctor blade (82) is arranged at a distance to the roller surface,
the magnet element (96) is arranged in the rotation direction of the roller (81) in front of the doctor blade (82) in proximity to it,
with the aid of the doctor blade (82) at least a part of the particle mixture present on the roller surface is stripped off,
parts of the particle mixture stripped off by the doctor blade (82) are kept by the magnetic field of the magnet element (96) in the area of the doctor blade (82),
so that a raised accumulation is formed by the particle mixture on the surface of the roller,
and in which in the area of the doctor blade (82) by the rotation motion of the roller (81) and by the fixedly positioned doctor blade (82) movements are generated in the particle mixture by which the carrier particles abrade on the surface of the roller (81) and thus remove at least a part of the toner particles present on the surface of the roller (81) from the surface, and that at least a part of the particle mixture is removed viewed in the rotation direction of the roller (81) after the magnet element (96) on the doctor blade (82).

## Revendications

1. Dispositif de nettoyage d'un rouleau dans une imprimante ou une photocopieuse électrographique,
dans lequel au moins deux éléments magnétiques (142, 144) sont disposés de manière fixe à l'intérieur d'un rouleau (134),
un mélange de particules, qui contient des particules de toner chargées électriquement et des particules porteuses ferromagnétiques, est transporté sur la surface du rouleau (134),
et dans lequel les pôles (N, N) voisins, orientés vers le mélange de particules, des deux éléments magnétiques (142, 144) sont de même nature et, par référence au sens de rotation du rouleau (134), sont situés à une distance l'un de l'autre qui est telle que le mélange de particules forme au moins un amas en relief sur la surface du rouleau (134) au niveau des éléments magnétiques (142, 144),
**caractérisé en ce que** la distance entre les éléments magnétiques (142, 144), la rugosité de la surface du rouleau (134), la distance entre les éléments magnétiques et la surface du rouleau (134), et l'intensité du champ des éléments magnétiques (142, 144) sont choisis de telle sorte que, dans une zone de l'amas, un mouvement de rotation du rouleau (134) induit des mouvements dans le mélange de particules, par lesquels les particules porteuses frottent sur la surface du rouleau (134) et, dans ce cas, au moins une partie des particules de toner, présentes sur la surface du rouleau (134), se détachent de celui-ci, et **en ce qu'**au moins une partie du mélange de particules est évacuée en aval des éléments magnétiques (142, 144) par référence au sens de rotation du rouleau (134).

2. Dispositif selon la revendication 1,
**caractérisé en ce que** les forces, agissant sur les particules porteuses sous l'effet du champ magnétique résultant des deux éléments magnétiques (142, 144), détachent de la surface (162) du rouleau au moins une partie du mélange de particules dans une zone partielle entre les éléments magnétiques (142, 144), et **en ce que**, dans le cas d'un mouvement de rotation du rouleau (134), le mélange de particules dans la zone des éléments magnétiques (142, 144) est déplacé de telle sorte que les particules porteuses frottent sur la surface du rouleau (134).

3. Dispositif selon la revendication 2,
**caractérisé en ce que**, sous l'effet du déplacement du mélange de particules, au moins une partie des particules de toner, qui se sont fixées par effet électrostatique sur la surface périphérique extérieure du rouleau (134), est éliminée par frottement sur ce dernier.

4. Dispositif selon l'une quelconque des revendications précédentes, **caractérisé en ce qu'**à l'intérieur du rouleau (134) sont disposés des éléments magnétiques (138, 140) -supplémentaires, dont les pôles (N, S) sont orientés chacun radialement par rapport au rouleau.

5. Dispositif selon l'une quelconque des revendications précédentes, **caractérisé en ce qu'**une racle (82) est disposée à une distance (A1) de la surface (162) du rouleau qui se situe dans une plage de 0,1 à 0,4 mm.

6. Dispositif selon la revendication 5,
**caractérisé en ce que**, par référence au sens de rotation (P11) du rouleau (134), le premier et le deuxième éléments magnétiques (142, 144) sont disposés en amont de la racle (82) et à proximité de celle-ci.

7. Dispositif selon la revendication 5 ou 6, **caractérisé en ce que** la racle (82) est disposée dans la moitié inférieure du rouleau.

8. Dispositif selon l'une quelconque des revendications précédentes, **caractérisé en ce que** la surface périphérique extérieure du rouleau (134) a une rugosité se situant dans une plage de 1 à 5 000 µm.

9. Dispositif selon l'une quelconque des revendications précédentes, **caractérisé en ce que** la surface (162) du rouleau contient de l'aluminium, du chrome, du nickel, du cuivre, une matière plastique conductrice et/ou une matière plastique revêtue d'une couche conductrice.

10. Dispositif selon l'une quelconque des revendications précédentes, **caractérisé en ce que** la surface du rouleau (134) a été réalisée au moyen d'un procédé de projection à la flamme.

11. Dispositif selon l'une quelconque des revendications précédentes, **caractérisé en ce que** les éléments magnétiques (138 à 144) sont des aimants permanents.

12. Dispositif selon l'une quelconque des revendications précédentes, **caractérisé en ce que** les deux éléments magnétiques (142, 144), au niveau des pôles (N, N) voisins orientés vers le mélange de particules, sont situés, par référence au sens de rotation du rouleau, à une distance l'un de l'autre par leurs bords adjacents, qui se situe dans une plage de 0,01 à 10 mm.

13. Procédé de nettoyage d'un rouleau dans une imprimante ou une photocopieuse électrographique
dans lequel au moins deux éléments magnétiques (142, 144) sont disposés de manière fixe à l'intérieur d'un rouleau (134),
un mélange de particules, qui contient des particules de toner chargées électriquement et des particules porteuses ferromagnétiques, est transporté sur la surface du rouleau (134),
et dans lequel les pôles (N, N) voisins, orientés vers le mélange de particules, des deux éléments magnétiques (142, 144) sont de même nature et, par référence au sens de rotation du rouleau (134), sont situés à une distance l'un de l'autre qui est telle qu'au moins un amas en relief, qui contient des particules porteuses, est formé sur la surface du rouleau (134) au niveau des éléments magnétiques (142, 144),
**caractérisé en ce que**, par le choix du dimensionnement de la distance entre les éléments magnétiques (142, 144), de la rugosité de la surface du rouleau (134), de la distance entre les éléments magnétiques et la surface du rouleau (134), et de l'intensité du champ des éléments magnétiques (142, 144), il se produit, dans une zone de l'amas, sous l'effet d'un mouvement de rotation du rouleau (134), des mouvements dans le mélange de particules, par lesquels les particules porteuses frottent sur la surface du rouleau (134) et, dans ce cas, au moins une partie des particules de toner, présentes sur la surface du rouleau (134), est détachée de celui-ci, et **en ce qu'**au moins une partie du mélange de particules est évacuée en aval des éléments magnétiques (142, 144) par référence au sens de rotation du rouleau (134).

14. Imprimante ou photocopieuse électrographique,
dans laquelle une unité de fixation du toner (14) fixe des particules de toner chargées électriquement sur la surface d'un premier élément support (12),
au moins une partie des particules de toner est transférée depuis le premier élément support (12) sur un deuxième élément support,
une unité de nettoyage (16) élimine du premier élément support (12) les particules de toner subsistant sur ledit premier élément support (12) après le transfert,
l'unité de nettoyage contient un rouleau (81), qui est disposé à une certaine distance du premier élément support (12),
au moins un élément magnétique (96) est disposé de manière fixe à l'intérieur du rouleau (81),
un mélange de particules, qui contient des particules de toner chargées électriquement et des particules porteuses ferromagnétiques, est transporté sur la surface du rouleau (81),
une racle (82) est disposée à une certaine distance de la surface du rouleau,
l'élément magnétique (96) est disposé, par référence au sens de rotation du rouleau (81), en amont de la racle (82) et à proximité de celle-ci,
la racle (82) élimine au moins une partie du mélange de particules présent sur la surface du rouleau,
le champ magnétique de l'élément magnétique (96) maintient dans la zone de la racle (82) des parties du mélange de particules éliminées par la racle (82), de telle sorte que le mélange de particules forme un amas en relief sur la surface du rouleau (81),
et dans laquelle, dans la zone de la racle (82), sous l'effet d'un mouvement de rotation du rouleau (81) et sous l'effet de la racle (82) positionnée de manière fixe, des mouvements sont générés dans le mélange de particules, par lesquels les particules porteuses frottent sur la surface du rouleau (81) et, dans ce cas, au moins une partie des particules de toner, présentes sur la surface du rouleau (81), est détachée de celui-ci, et en ce qu'au moins une partie du mélange de particules est évacuée, par référence au sens de rotation du rouleau (81), en aval de l'élément magnétique (96), au niveau de la racle (82).

15. Procédé de fonctionnement d'une imprimante ou d'une photocopieuse électrographique,
dans lequel des particules de toner chargées électriquement sont fixées sur la surface d'un premier élément support (12) au moyen d'une unité de fixation du toner (14),
au moins une partie des particules de toner est transférée depuis le premier élément support (12) sur un deuxième élément support,
les particules de toner subsistant après le transfert sur le premier élément support (12) sont éliminées dudit premier élément support (12) au moyen d'une unité de nettoyage (16),
l'unité de nettoyage (16) contient un rouleau (81), qui est disposé à une certaine distance du premier élément support (12),
au moins un élément magnétique (96) est disposé de manière fixe à l'intérieur d'un rouleau (81),
un mélange de particules, qui contient des particules de toner chargées électriquement et des particules porteuses ferromagnétiques, est transporté sur la surface du rouleau (81),
une racle (82) est disposée à une certaine distance de la surface du rouleau,
l'élément magnétique (96) est disposé, par référence au sens de rotation du rouleau (81), en amont de la racle (82) et à proximité de celle-ci,
au moins une partie du mélange de particules présent sur la surface du rouleau est éliminée par la racle (82),
sous l'effet du champ magnétique de l'élément magnétique (96), des parties du mélange de particules éliminé par la racle (82) sont maintenues dans la zone de la racle (82), de telle sorte qu'un amas en relief est formé sur la surface du rouleau (81) par le mélange de particules,
et dans lequel, dans la zone de la racle (82), sous l'effet du mouvement de rotation du rouleau (81) et sous l'effet de la racle (82) positionnée de manière fixe, des mouvements sont générés dans le mélange de particules, par lesquels les particules porteuses frottent sur la surface du rouleau (81) et, dans ce cas, au moins une partie des particules de toner, présentes sur la surface du rouleau (81), est détachée de celui-ci, et en ce qu'au moins une partie du mélange de particules est évacuée, par référence au sens de rotation du rouleau (81), en aval de l'élément magnétique (96), au niveau de la racle (82).

16. Imprimante ou photocopieuse électrographique,
dans laquelle une unité de fixation du toner (14) fixe des particules de toner chargées électriquement sur la surface d'un premier élément support (12),
au moins une partie des particules de toner est transférée depuis le premier élément support (12) sur un deuxième élément support,
une unité de nettoyage (16) élimine du premier élément support (12) les particules de toner subsistant sur ledit premier élément support (12) après le transfert,
l'unité de nettoyage (16) contient un rouleau (134), qui est disposé à une certaine distance du premier élément support (12),
au moins deux éléments magnétiques (142, 144) sont disposés de manière fixe à l'intérieur du rouleau (134),
un mélange de particules, qui contient des particules de toner chargées électriquement et des particules porteuses ferromagnétiques, est transporté sur la surface du rouleau (134),
et dans laquelle, les pôles (N, N) voisins, orientés vers le mélange de particules, des deux éléments magnétiques (142, 144) sont de même nature et, par référence au sens de rotation du rouleau (134), sont situés à une distance l'un de l'autre qui est telle que le mélange de particules forme au moins un amas en relief sur la surface du rouleau (134) au niveau des éléments magnétiques (142, 144),
**caractérisée en ce que** la distance entre les éléments magnétiques (142, 144), la rugosité de la surface du rouleau (134), la distance entre les éléments magnétiques et la surface du rouleau (134) et l'intensité du champ des éléments magnétiques (142, 144) sont choisis de telle sorte que, dans une zone de
l'amas, un mouvement de rotation du rouleau (134) induit des mouvements dans le mélange de particules, par lesquels les particules porteuses frottent sur la surface du rouleau (134) et, dans ce cas, au moins une partie des particules de toner, présentes sur la surface du rouleau (134), se détachent de celui-ci, et **en ce qu'**au moins une partie du mélange de particules est évacuée en aval des éléments magnétiques (142, 144), par référence au sens de rotation du rouleau (134).

17. Dispositif selon la revendication 16,
**caractérisé en ce qu'**une racle (82) est disposée à une certaine distance de la surface du rouleau.

18. Dispositif selon la revendication 17,
**caractérisé en ce que** le premier et le deuxième éléments magnétiques (142, 144) sont disposés, par référence au sens de rotation du rouleau, en amont de la racle (82) et à proximité de celle-ci.

19. Dispositif selon l'une quelconque des revendications 16 à 18, **caractérisé en ce que** le premier et/ou le deuxième élément support (12) est un rouleau ou une bande.

20. Dispositif selon l'une quelconque des revendications 16 à 19, **caractérisé en ce que** le premier élément support (12) est un applicateur et le deuxième élément support est un photoconducteur.

21. Dispositif selon l'une quelconque des revendications 16 à 19, **caractérisé en ce que** le premier élément support (12) est un photoconducteur et le deuxième élément support est un matériau support à imprimer ou un matériau de transfert.

22. Dispositif selon l'une quelconque des revendications 16 à 21, **caractérisé en ce que** le sens de rotation du rouleau (134) de l'unité de nettoyage (16) est le même que le sens de rotation du premier élément support (12).

23. Dispositif selon la revendication 22,
**caractérisé en ce qu'**un élément magnétique (50) est disposé de manière fixe à l'intérieur du rouleau, à l'emplacement correspondant à la plus petite distance entre le premier élément support (12) et le rouleau (44), et **en ce que** l'axe des pôles (N, S) de l'élément magnétique (50) est orienté radialement par rapport au rouleau (44).

24. Dispositif selon l'une quelconque des revendications 16 à 23, **caractérisé en ce que** la quantité de particules porteuses ferromagnétiques, transportée sur la surface du rouleau de l'unité de nettoyage (16), contient une part prédéfinie de particules de toner.

25. Dispositif selon l'une quelconque des revendications 16 à 24, **caractérisé en ce que** le transfert du mélange de particules depuis l'unité de fixation du toner (14) vers l'unité de nettoyage (16) est effectué au moyen d'un champ magnétique d'au moins un élément magnétique (34, 48).

26. Dispositif selon l'une quelconque des revendications 16 à 25, **caractérisé en ce que** le transfert du mélange de particules depuis l'unité de fixation du toner (14) vers l'unité de nettoyage (16) est effectué au moyen d'un élément de guidage (66) disposé entre l'unité de fixation du toner (14) et l'unité de nettoyage (16).

27. Dispositif selon la revendication 26,
**caractérisé en ce que** l'élément de guidage (66) est une plaque de guidage.

28. Dispositif selon l'une quelconque des revendications 23 à 27, **caractérisé en ce que** plusieurs éléments magnétiques (28 à 34, 48 à 52) sont disposés à l'intérieur du rouleau (24, 44), l'axe des pôles (N, S) de chaque élément magnétique (28 à 34, 48 à 52) étant orienté radialement à l'axe de rotation.

29. Dispositif selon l'une quelconque des revendications 23 à 27, **caractérisé en ce que** l'élément magnétique ou les éléments magnétiques (28 à 34, 48 à 52) sont des aimants permanents.

30. Dispositif selon l'une quelconque des revendications 16 à 29, **caractérisé en ce qu'**il existe une première différence de potentiel (DC1-DC2) entre l'unité de fixation du toner (14) et le premier élément support (12), et/ou **en ce qu'**il existe une deuxième différence de potentiel (DC1-DC3) entre l'unité de nettoyage (16) et le premier élément support (12).

31. Dispositif selon la revendication 30,
**caractérisé en ce que** les particules de toner chargées électrostatiquement sont chargées avec une charge électrique négative, **en ce que** le potentiel du premier élément support (12) est positif par rapport au potentiel de l'unité de fixation du toner (24) et est négatif par rapport au potentiel de l'unité de nettoyage (44).

32. Dispositif selon la revendication 30,
**caractérisé en ce que** les particules de toner chargées électrostatiquement sont chargées avec une charge électrique positive, **en ce que** le potentiel du premier élément support (12) est négatif par rapport au potentiel de l'unité de fixation du toner (24) et est positif par rapport au potentiel de l'unité de nettoyage (44).

33. Procédé de fonctionnement d'une imprimante ou d'une photocopieuse électrographique,
dans lequel des particules de toner chargées électriquement sont fixées sur la surface d'un premier élément support (12) au moyen d'une unité de fixation du toner (14),
au moins une partie des particules de toner est transférée depuis le premier élément support (12) sur un deuxième élément support,
les particules de toner subsistant après le transfert sur le premier élément support (12) sont éliminées dudit premier élément support (12) au moyen d'une unité de nettoyage (16),
l'unité de nettoyage (16) contient un rouleau (134), qui est disposé à une certaine distance du premier élément support (12),
au moins deux éléments magnétiques (142, 144) sont disposés de manière fixe à l'intérieur du rouleau,
un mélange de particules, qui contient des particules de toner chargées électriquement et des particules porteuses ferromagnétiques, est transporté sur la surface du rouleau (134),
et dans lequel les pôles (N, N) voisins, orientés vers le mélange de particules, des deux éléments magnétiques (142, 144) sont de même nature et, par référence au sens de rotation du rouleau (134), sont situés à une distance l'un de l'autre qui est telle qu'au moins un amas en relief, qui contient des particules porteuses, est formé sur la surface du rouleau (134) au niveau des éléments magnétiques (142, 144),
**caractérisé en ce que** la distance entre les éléments magnétiques (142, 144), la rugosité de la surface du rouleau (134), la distance entre les éléments magnétiques et la surface du rouleau (134), et l'intensité du champ des éléments magnétiques (142, 144) sont choisis de telle sorte que, dans une zone de l'amas, un mouvement de rotation du rouleau (81) induit des mouvements dans le mélange de particules, par lesquels les particules porteuses frottent sur la surface du rouleau (81) et, dans ce cas, au moins une partie des particules de toner, présentes sur la surface du rouleau (134), se détache de celui-ci, et **en ce qu'**au moins une partie du mélange de particules est évacuée en aval des éléments magnétiques (142, 144), par référence au sens de rotation du rouleau (134).

34. Dispositif de nettoyage d'un rouleau dans une imprimante ou une photocopieuse électrographique,
dans lequel au moins un élément magnétique (96) est disposé de manière fixe à l'intérieur d'un rouleau (81),
un mélange de particules, qui contient des particules de toner à chargées électriquement et des particules porteuses ferromagnétiques, est transporté sur la surface du rouleau (81),
une racle (82) est disposée à une certaine distance de la surface du rouleau,
l'élément magnétique (96) est disposé, par référence au sens de rotation du rouleau (81), en amont de la racle (82) et à proximité de celle-ci,
la racle (82) élimine au moins une partie du mélange de particules présent sur la surface du rouleau,
le champ magnétique de l'élément magnétique (96) maintient dans la zone de la racle (82) des parties du mélange de particules éliminées par la racle (82), de telle sorte que le mélange de particules forme un amas en relief sur la surface du rouleau (81),
et dans lequel, dans la zone de la racle (82), sous l'effet d'un mouvement de rotation du rouleau (81) et sous l'effet de la racle (82) positionnée de manière fixe, des mouvements sont générés dans le mélange de particules, par lesquels les particules porteuses frottent sur la surface du rouleau (81) et, dans ce cas, au moins une partie des particules de toner, présentes sur la surface du rouleau (81), est détachée de celui-ci, et en ce qu'au moins une partie du mélange de particules est évacuée, par référence au sens de rotation du rouleau (81), en aval de l'élément magnétique (96), au niveau de la racle (82).

35. Dispositif selon la revendication 34,
**caractérisé en ce que** les axes des pôles (N, S) de l'élément magnétique (96) sont orientés radialement par rapport à l'axe de rotation du rouleau (81).

36. Dispositif selon la revendication 34 ou 35, **caractérisé en ce que** plusieurs éléments magnétiques (86 à 100) sont disposés à l'intérieur du rouleau (81), et les axes des pôles (N, S) sont orientés chacun radialement par rapport au rouleau (81), lesdits pôles (N, S) d'éléments magnétiques (86 à 100) voisins ayant des directions d'action opposées.

37. Dispositif selon l'une quelconque des revendications 34 à 36, **caractérisé en ce que** la racle (82) est disposée dans la moitié inférieure du rouleau.

38. Dispositif selon l'une quelconque des revendications 34 à 37, **caractérisé en ce que** la surface périphérique extérieure du rouleau (81) a une rugosité se situant dans une plage de 1 à 5 000 µm.

39. Dispositif selon l'une quelconque des revendications 34 à 38, **caractérisé en ce que** la surface du rouleau contient de l'aluminium, du chrome, du nickel, du cuivre, une matière plastique conductrice et/ou une matière plastique revêtue d'une couche conductrice.

40. Dispositif selon l'une quelconque des revendications 34 à 39, **caractérisé en ce que** la surface du rouleau (81) a été réalisée au moyen d'un procédé de projection à la flamme.

41. Dispositif selon l'une quelconque des revendications 34 à 40, **caractérisé en ce que** l'élément magnétique (96) ou les éléments magnétiques (86 à 100) sont des aimants permanents.

42. Dispositif selon l'une quelconque des revendications 34 à 41, **caractérisé en ce qu'**une distance (A1), se situant dans une plage de 0,1 à 0,4 mm, est définie entre la racle (82) et la surface du rouleau.

43. Procédé de nettoyage d'un rouleau dans une imprimante ou une photocopieuse électrographique
dans lequel au moins un élément magnétique (96) est disposé de manière fixe à l'intérieur d'un rouleau (81),
un mélange de particules, qui contient des particules de toner chargées électriquement et des particules porteuses ferromagnétiques, est transporté sur la surface du rouleau (81),
une racle (82) est disposée à une certaine distance de la surface du rouleau,
l'élément magnétique (96) est disposé, par référence au sens de rotation du rouleau (81), en amont de la racle (82) et à proximité de celle-ci,
la racle (82) élimine au moins une partie du mélange de particules présent sur la surface du rouleau,
des parties du mélange de particules éliminées par la racle (82) sont maintenues dans la zone de la racle (82) sous l'effet du champ magnétique de l'élément magnétique (96),
de telle sorte qu'un amas en relief est formé sur la surface du rouleau par le mélange de particules,
et dans lequel, dans la zone de la racle (82), sous l'effet d'un mouvement de rotation du rouleau (81) et sous l'effet de la racle (82) positionnée de manière fixe, des mouvements sont générés dans le mélange de particules, par lesquels les particules porteuses frottent sur la surface du rouleau (81) et, dans ce cas, au moins une partie des particules de toner, présentes sur la surface du rouleau (81), est détachée de celui-ci, et en ce qu'au moins une partie du mélange de particules est évacuée, par référence au sens de rotation du rouleau (81), en aval de l'élément magnétique (96), au niveau de la racle (82).
